# EUROPÄISCHE PATENTSCHRIFT

(11) **EP 0 842 382 B1**
(45) Veröffentlichungstag und Bekanntmachung des Hinweises auf die Patenterteilung: **11.10.2000**
(21) Anmeldenummer: 96927630.2
(22) Anmeldetag: 30.07.1996
(51) Int. Cl.: F24F 5/00, F25B 21/02

(54) **H-THERMOKOMPAKTGERÄT**
SEMICONDUCTOR-TYPE COMPACT THERMAL APPARATUS
APPAREIL THERMIQUE COMPACT DU TYPE A SEMI-CONDUCTEUR

(30) Priorität: 01.08.1995 DE 19528144
(43) Veröffentlichungstag der Anmeldung: 20.05.1998
(73) Patentinhaber: Harter, Bernhard, 77723 Gengenbach-Reichenbach (DE)
(72) Erfinder: Harter, Bernhard, 77723 Gengenbach-Reichenbach (DE)
(86) Internationale Anmeldenummer: EP9603346
(87) Internationale Veröffentlichungsnummer: WO9705432

(56) Entgegenhaltungen:
- WO-A-94/12833
- DE-A- 4 036 210
- FR-A- 2 558 574

## Beschreibung

Es ist bekannt, daß lufttechnische Anlagen, speziell Klimaanlagen Räume jeglicher Art be- und entlüften, be- und entfeuchten, heizen und kühlen. Das Standard - Klimagerät bzw. Lüftungsgerät, das aus Ventilatoren, Wärmetauschern, gegebenenfalls aus Befeuchtungseinrichtungen, Wärmerückgewinnungen, Klappensteuerungen und Sensoren (Fühler) besteht, und das mittels einer Regelung die Temperatur und Feuchte reguliert, ist mit einem Luftkanalsystem verbunden. Die quer im Klimagerät montierten Wärmetauscher werden mit Wasser bzw. Wasserglykolgemisch, das thermisch angereichert ist, durchspült. Einerseits wird das in Windungen verlaufende Rohrsystem des Wärmetauschers mit Wasser bzw. Wasserglykolgemisch durchspült, andererseits werden die um das Rohrsystem anmontierten Lamellen mit Luft durchspült. Je nach Temperaturgefälle zwischen der Luft und den Wärmetauschern wird die thermische Energie auf die Luft übertragen. Ventilatoren sorgen für den Luftdurchsatz durch die Tauscher und stellen gleichzeitig den Frischluftbedarf für die Räume sicher. Das Luftkanalnetz, das an das oder die Klimageräte bzw. Lüftungsgeräte angebunden ist, sorgt einerseits für die Kanalisierung der Luft, andererseits wird dadurch eine Dosierung der konditionierten Luftmenge für die einzelnen Räume erzielt.

Eine Besonderheit stellen Kühldecken und Fußbodenheizungen dar, deren Tauscher in der Deckenkonstruktion bzw. im Deckenpaneel oder im Estrich integriert sind. Überwiegend werden die Wärmetauscher, die aus einem weitverzweigten Rohrsystem in der Deckenkonstruktion oder im Estrich bestehen, mit Wasser oder einem Wasserglykolgemisch durchspült, das die thermische Energie auf den oder die Wärmetauscher (bei Decken) oder den Estrich überträgt. Je nach Temperaturgefälle zwischen der Luft und den Wärmeträgern, wie Estrich, Wärmetauscher usw. wird die thermische Energie auf die Luft übertragen. Über die Luft erfolgt eine Verteilung dieser Wärme- bzw. Kälteenergie im Raum. Die Wärmeerzeugung durch direkte Umwandlung von elektrischer Energie mit Widerstandshitzedrähten, die fast ausschließlich in Fußböden eingelassen sind, kommt seltener vor.

Die Beheizung bzw. Kühlung des Raums erfolgt fast ausschließlich durch die natürliche Strahlung und Konvektion. Unterstützend sind meist Luftumwälzungsanlagen montiert, die einerseits den Frischluftbedarf decken andererseits eine bessere Raumdurchspülung bewirken.

Die WO-A-94/12833 zeigt ein Thermokompaktgerät zum Heizen und Kühlen von Medien, bestehend aus Thermo-Element-Blöcken, mehrere Peltier-Elemente enthaltend, Hochleistungskühlkörpern, die als Wärmetauscher fungieren. Die Kälte aus den Thermo-Elemente-Blöcken wird auf einer Seite in einem Wärmetauscher und die Wärme auf der anderen Seite der Thermo-Element-Blöcke in einen weiteren Wärmtauscher abgeleitet. Dabei werden die Thermo-Element-Blöcke in einer wärmeisolierenden Schicht gelagert.

Ausgehend von dem obigen Stand der Technik liegt das Problem zugrunde, daß die Beheizung bzw. Kühlung der Klimaanlagen ausschließlich durch ein flüssiges Medium wie Wasser oder ein Wasserglykolgemisch geschieht. Es ist bekannt, daß bei der konventionellen Heizung Heizungsanlagen und bei der Kühlung Kältemaschinen Verwendung finden, die die thermische Energie an das Wasser bzw. an das Wasserglykolgemisch abgeben. Die mediengebundene thermische Energie wird zum jeweiligen Klimagerät, zu Kühldecken, zu Radiatoren oder zu der Fußbodenheizung geleitet, um dort diese mittels der Wärmetauscher, Heizkörper oder Estrich an die Luft bzw. in den Raum abzugeben. Die mediengebundene thermische Energie wird häufig nicht vor Ort erzeugt, ihr Transport an den Verwendungsort zu den Wärmetauschern oder zu den Räumen bedeutet jedoch einen nicht zu unterschätzenden Aufwand. Zudem ist mit der Umwandlung von Energie in thermische Energie meist ein großer Schadstoffausstoß verbunden, der insbesondere in Ballungsgebieten problematisch erscheint.

Deshalb ist eine Wärme- und Kältegewinnung am Verwendungsort im Raum zweckmäßiger, wobei der Transport und die Umwandlung in thermische Energie mit sogenannter körperlich leichter Energie (elektrische Energie) erfolgt. Bei einer sogenannten körperlich leichten Energieübertragung und der direkten Gewinnung von Wärme- und Kälteenergie am Verwendungsort sind die Verluste durch die langen Transportwege der thermischen Energieübertragung der sogenannten körperlich schweren Energieart (mediale Energie; Fernwärme,Öl usw.) geringer und der Schadstoffausstoß gesenkt.

Diese Aufgabe wird erfindungsgemäß gelöst durch die Merkmale des Anspruchs 1.

Deren Bestückungsteile wie variable Energieversorgung, Schutzeinrichtungen usw. sind mit zusätzlichen Geräteteilen wie Ventilatoren, Klappen usw. kombiniert und mit einem Medienkanalsystem vernetzt. Die H - Thermokompaktgeräte fungieren sowohl als Heiz - und/oder Kühlgerät und als Wärme- und/oder Kältetauscher mit der Möglichkeit der Wärmerückgewinnung und der Entfeuchtung.

Hochleistungskühlkörper, die als Wärmetauscher fungieren, sorgen für die Übertragung der Energie z.B. an das Medium Luft.

Elektrische Energie wird durch ein dotiertes Halbleiterelement, das Peltier - Element, direkt in thermische Energie sprich Wärme - und Kälte - Energie umgewandelt. Die thermische Energie wird in Wärme und Kälte separiert und polarisiert zu den Oberflächen des Peltier - Elements geleitet, um sich dort zu kumulieren. Sie tritt dabei gleichzeitig an den gegenüberliegenden Oberflächen auf, das heißt, eine Oberfläche ist heiß, die andere ist kalt. Mehrere Peltier - Elemente, die an ihren Schenkeln mit Kupferbrücken miteinander verbunden und nach außen mit einer elektrisch isolierenden und thermisch leitenden Isolierschicht (Keramikschicht) abgedeckt sind, bilden einen Thermo - Element - Block. Durch die elektrische Reihenschaltung und die thermische Parallelschaltung von Peltier-Elementen wird der oben beschriebene Effekt der Energieumwandlung vervielfacht. Die an der Oberfläche des Peltier - Elements bzw. des Thermo - Element - Blocks (an der Keramikabdeckung) entstehende polarisierte Wärme und Kälte hängt von der Polung der Energiequelle bzw. Gleichstromquelle ab. Die thermische Energie, die an den Oberflächen der Peltier - Elemente kumuliert, wird auf die Oberflächen des Thermo - Element - Blocks übertragen. Von dort wird die thermische Energie (Warmseite und/oder Kaltseite) entweder beidseitig indirekt übertragen und abgeleitet (gekühlt) d.h. die thermische Energie wird auf großflächige Wärmetauschersegmente, die einen Wärmetauscherblock (Kühlkörpersegmente bzw. Kühlkörperblöcke (Wärmetauscher)) bilden, abgeleitet, die ihrerseits die thermische Energie an ein Medium (Gas, Flüssigkeit) abgeben, oder die thermische Energie kann auch einseitig direkt übertragen und abgeleitet, oder beidseitig direkt abgeleitet (gekühlt) werden d.h. Medien werden direkt auf die Thermo - Element - Blockoberfläche geleitet um die thermische Energie abzuführen.

Sowohl bei der direkten als auch bei der indirekten Ableitung der thermischen Energie (Luftkühlung als auch bei der Wasserkühlung) von den Thermo - Element - Blöcken, sind die Thermo - Element - Blöcke in den Wärmetauschern zur Fixierung geringfügig in Vertiefungen eingelassen. Entsprechend weisen die Gegenstücke zu diesen Wärmetauschern passende Sockel auf. Die Sockel sind auf den Wärmetauscherblock in der Ebene horizontal und vertikal versetzt und ausgerichtet, während sie bei der mittigen Anordnung in der Ebene in einer Linie angeordnet sind.

Gerätetyp 1 des H - Thermokompaktgeräts beinhaltet zwei Wärmetauscherblöcke. Da hier die Sockel mittig angeordnet sind, muß zur Ausgleichung der Längsausdehnung, die von der Thermik herrührt, und der mechanischen Thermo - Element - Block - Toleranzen ein Wärmetauscherblock aus mehreren Wärmetauschersegmenten bestehen. Die Toleranzen können jedoch auch durch Ausfräsungen oder Auftragungen auf die Sockel ausgeglichen werden.
Bei Verwendung eines Wärmetauscherblocks, der aus mehreren Wärmetauschersegmenten besteht, sind diese zueinander in einem räumlichen Abstand montiert, so daß ein gegenseitiger thermischer Einfluß der Wärmetauschersegmente und damit der Thermo - Element - Blöcke ausgeschlossen ist.
Zwischen jeweils zwei Wärmetauscherblöcke werden die Thermo - Element - Blöcke gespannt. Diese Wärmetauscherblöcke sind mit Schrauben aneinander fixiert, so daß die Thermo - Element - Blöcke mit einer Kraft verspannt sind. Die Schrauben bestehen aus thermisch schlecht leitendem Edelmetall und sind von einer wärmeisolierenden Führungsbuchse umgeben. Wärmeisolierende Abstandshalter, die zwischen den Wärmetauschersegmenten bzw. dem Wärmetauscherblock und dem gegenüberliegenden Wärmetauscherblock gespannt sind, halten diese zueinander in der gewünschten Distanz.

Bei Gerätetyp 2 findet eine Direktübertragung der thermischen Energie statt, wobei die Thermo - Element - Blöcke ihre thermische Energie direkt an das flüssige Medium, im speziellen an Wasser abgeben. Der Wärmetauscher ist hier ebenfalls in mehrere Segmente unterteilt, um eine thermische und mechanische Beeinflussung der Thermo - Element - Blöcke auszuschließen und die mechanischen Toleranzen der Thermo - Element - Blöcke auszugleichen.
Die für die Kühlung/Heizung der Thermo - Element - Blöcke verwendeten Medien, im speziellen Wasser, werden in einem Körper, dem sogenannten Fluidkörper geführt. Der Fluidkörper trägt stets spiegelbildlich zum Wärmetauscherblock oder zu den Wärmetauschersegmenten angeordnete Sockel. Der Fluidkörper ist von einem eingebetteten und allseitig geschlossenen Kanalsystem durchzogen, das an einen Zu- und Abflußstutzen angeschlossen ist. Ferner besitzt der Fluidkörper einen Zufluß- und einen Abflußkanal. Dieser in den Fluidkörper eingelassene Zufluß- und Abflußkanal ist mit einer Abdeckung (Deckel) versehen, die mit Schrauben auf dem Körper befestigt ist und dadurch den Zuflußkanal zum Abflußkanal sowie nach außen hin abdichtet. Eine innenliegende Dichtschnur (O - Schnur), die das Abdichten zwischen Fluidkörper und Abdeckung (Deckel) ermöglicht, ist im Körper durch eine Einfräsung fixiert. Eine weitere Möglichkeit den Deckel auf dem Fluidkörper zu befestigen ist, ihn mit diesem zu verschweißen. Die obere Abdeckung des Fluidkörpers kann entfallen, wenn durch Tiefenbohrungen im Fluidkörper der Zu- und der Abflußkanal gefertigt werden: Längs und quer zur Stirnseite des Fluidkörpers werden Bohrungen eingetrieben, die Zufluß- und Abflußröhren bilden. Diese stehen in Verbindung mit den Zufluß- und Abflußröhren, die das Medium (hier Wasser) zu den Thermo - Element - Blockoberflächen hin- bzw. von ihnen wegführen. Die längs und quer zur Stirnseite des Fluidkörpers eingetriebenen Tiefenbohrungen sind nach außen durch Abdichtstopfen verschlossen. Diese Fertigung wird bevorzugt, da sie einfacher und kostengünstiger ist.
Der in die Oberseite des Fluidkörpers eingefräste oder eingetriebene Zufluß- und Abflußkanal ist mit den Thermo - Element - Blöcken verbunden über Kanalöffnungen, die zu jeweils einer Thermo - Element - Blockoberfläche der auf der Unterseite des Fluidkörpers montierten Thermo - Element - Blöcke führen. Das Einspritzen bzw. das Hinleiten des Mediums auf die Thermo - Element - Blockoberflächen erfolgt durch diese Kanalöffnungen (Bohrungen), die vom Zuflußkanal zu den Thermo - Element - Blockoberflächen führen. Das Ableiten des Mediums von den Thermo - Element - Blockoberflächen zum Abflußkanal erfolgt durch Bohrungen auf der gegenüberliegenden Seite der Einspritzbohrungen. Der Volumenstrom, der auf die Thermo - Element - Blockoberflächen geleitet wird, ist im wesentlichen vom Medienzuflußdruck und von der Querschnittsgröße der Zuflußbohrung abhängig. Die kontrollierte und dosierte Mediumseinspritzung erfolgt durch gezielte Querschnittsverengung in der Zuflußbohrung. Dies wird ermöglicht, indem zylindrische Körper, die mit einer Schraubenkrone versehen sind, in die Zuflußbohrungen eingelassen werden, die den gewünschten

Mediumsvolumenstrom zwischen Zylindermantel und Bohrungsmantel fließen lassen. Durch den Mediumsfluß, der auf die Schraubenkrone wirkt, wird eine Rotationsbewegung des Zylinders um dessen Längsachse hervorgerufen, was Kalkablagerungen zwischen Zylindermantel und Bohrungsmantel verhindert. Eine weitere Möglichkeit, um unerwünschte Schmutzeinflüsse, Kalkablagerungen usw. auf alle mediengeführten H - Thermokompaktgeräte des Gerätetyps 2 bis 5 zu vermeiden ist, den Medienfluß in einen Primär- und einen Sekundärkreislauf aufzutrennen. Die thermische Energieübertragung vom Primär- zum Sekundärkreislauf kann durch konventionelle Wärmetauscher, z.B.Plattenwärmetauscher, erfolgen.
Ein Ausfließen des Mediums, das zwischen Thermo - Element - Blockoberfläche und Fluidkörper fließt, wird verhindert, indem ein innerer Dichtring (O - Ring), der durch eine Einfräsung in den Sockel des Fluidkörpers eingelassen und fixiert ist, auf dem äußeren Rand der jeweiligen Thermo - Element - Blockoberfläche aufliegt. Durch einen äußeren um den Thermo - Element - Block liegenden Dichtring (O - Ring), der ebenfalls durch eine Einfräsung in den Sockel des Fluidkörpers eingelassen ist, wird das Ausfließen des Mediums verhindert, falls die Thermo - Element - Blockoberfläche (Keramikoberfläche) bersten sollte.
Dem elektrischen Anschluß eines Thermo - Element - Blocks dienen zwei Anschlußstifte, denen der Thermo - Element - Block aufliegt. Dadurch wird eine elektrische Verbindung zwischen Thermo - Element - Block und der Energiequelle hergestellt. Zur Fixierung werden die Stifte in eine nichtleitende Masse eingegossen.
Diese Stifte werden in einer Einfräsung unter den äußeren Dichtringen geführt. Die für die Thermo - Element - Blöcke notwendige Energieversorgung mit elektrischer Energie wird über Drähte, die zwischen den zwei Wärmetauscherblöcken geführt werden, sicher gestellt. Die Thermo - Element - Blöcke werden bei dieser Möglichkeit der thermischen Energieübertragung zwischen Fluidkörper (mediumsführender Körper) und dem Wärmetauscherblock, der gegebenenfalls aus mehreren Wärmetauschersegmenten besteht, gespannt und fixiert.

Das freie Volumen zwischen Wärmetauscherblock und Fluidkörper wird mit Isoliermaterial gefüllt, um thermische Verluste zu vermeiden. Die Wärmetauschergröße bzw. deren Oberflächengröße ist thermisch angepaßt.
Die auf die Wärmetauscherblöcke geleitete thermische Leistung kann auf verschiedene Medien wie Gase (Luft), Flüssigkeiten (Wasser, Öle) usw. übertragen werden. Je nach geforderter thermischer Leistung dQ/dt ((dQ/dt = (k•dT•dV/dt) mit k = ρ•c; Volumenstrom dV/dt, Temperatur T, Mediumsdichte ρ, Wärmekapazität des Mediums c) sind die Elemente auf die Wärmetauscherblöcke, die für die Anwendungen als Wärme- und Kältetauscher fungieren, abzustimmen. Die maximale Heiz- und Kühlleistung ist beliebig und hängt von der Thermo - Element - Blockanzahl ab.
Die Wärmetauscherblöcke geben die thermische Energie je nach Temperaturgefälle an die in den Wärmetauscherkammern zirkulierenden Medien, meist Luft, ab.

Für eine variable Auswahl an Wärme - und Kälteenergie sorgt eine variable Energieversorgung. Dies wird realisiert, indem eine variable Spannungs- und/oder Stromversorgung die elektrische Energiezufuhr sicher stellt. Unterstützend zu dieser Maßnahme können die Thermo - Element - Blöcke verschiedenen und zweckmäßigen elektrischen Verschaltungen unterworfen werden, die mittels Zuschaltung oder Abschaltung von einzelnen Thermo - Element - Blöcken, die in Reihe oder parallel geschaltet sind, erfolgt, wodurch eine Drosselung oder Verstärkung der elektrischen Energiezufuhr, d.h. eine Dosierung der thermischen Energie bewirkt wird.
Die Aufbereitung der elektrischen Energie für die Thermo - Element - Blöcke erfolgt durch Schaltnetzteile oder durch Transformatoren mit nachgeschalteten Gleichrichtern. Die Steuerung der Welligkeit der Energie für die Thermo - Element - Blöcke wird für den Heizbzw. Kühlfall entsprechend ausgewählt.
Sensoren wie Temperaturfühler (Raumtemperaturfühler, Temperaturwächter (TW), Kanaltemperaturfühler usw.), Thermistoren bzw. Sicherheitstemperaturbegrenzer (STB), die zum Schutz vor thermischer Überlastung sowie Überspannungs - und Überstrom - Schutzeinrichtungen, die zum Schutz vor elektrischer Überlastung der Thermo - Element - Blöcke eingebaut sind, wirken direkt oder indirekt auf Steuerungs - und Regelungseinrichtungen, Stellglieder usw. und nehmen dadurch Einfluß auf die Energiezufuhr der Thermo - Element - Blöcke und begrenzen diese gegebenenfalls. Der Temperaturregelkreis nimmt Einfluß auf die gewünschte Raumtemperatur. Der Temperaturbegrenzungsregelkreis kontrolliert die maximale Thermo - Block - Temperatur, um die Thermo - Element - Blöcke vor einer thermischen Überlastung zu schützen. Um das Überhitzen der Thermo - Element - Blöcke, das beispielsweise auch bei stehendem Medium eintreten kann, auszuschließen, mißt ein Durchflußwächter den Medienfluß und schaltet bei Notwendigkeit das Gerät automatisch aus.
Die durch die Peltier - Elemente erzeugte Wärme - und Kälteenergie ist im wesentlichen abhängig von der Energiequelle d.h.von der Gleichspannungsquelle und/oder Gleichstromquelle, die durch die Gleichrichtung der Netzspannung d.h. von Wechselspannung erzeugt wird. Durch die Wechselspannungsgleichrichtung entsteht eine Gleichspannungswelligkeit und/oder Gleichstromwelligkeit, die von der Gleichrichterpulszahl abhängt. Die Welligkeit nimmt Einfluß auf den Wirkungsgrad der Thermo - Element - Blöcke bzw. der Peltier - Elemente. Der Wirkungsgrad der Thermo - Element - Blöcke d.h. die Umwandlung von elektrischer Energie in Kälteenergie ist am größten bei einer idealen Gleichspannungsquelle / Gleichstromquelle, das bedeutet hier, wenn die Welligkeit der Gleichspannungsquelle / Gleichstromquelle Null ist, und verschlechtert sich bei schlecht geglätteten Gleichspannungsquellen / Gleichstromquellen, d.h. bei großer Welligkeit.

Um zum Beispiel im Sommer eine möglichst große Kälteenergie mit geringer Heizenergie zu erzeugen, werden die Thermo - Element - Blöcke mit gleichgerichteter elektrischer Energie versorgt, deren Welligkeit sehr gering ist. Eine möglichst große Wärmeenergie mit geringer Kälteenergie kann zum Beispiel im Winter dadurch erzeugt werden, daß die Thermo - Element - Blöcke mit gleichgerichteter elektrischer Energie, deren Welligkeit groß ist, versorgt werden.

Während bei Gerätetyp 2 ein Fluidkörper und ein Wärmetauscherblock Verwendung finden, werden bei Gerätetyp 3 zwei Fluidkörper zum Einsatz gebracht. Bei beidseitiger direkter Energieübertragung steht hier die umgewandelte thermische Energie beiden aufeinander fixierten Fluidkörpern zur Verfügung. Hier ist nur ein äußerer Dichtring vonnöten. So wird z.B. ein zu kühlendes Medium direkt auf eine Thermo - Element - Block - Oberfläche geleitet, während die andere Thermo - Element - Block - Oberfläche durch ein Medium, z.B. Wasser gekühlt und dieses dabei aufgeheizt wird. Auf diesem Wege kann die Kühlung eines Getränks oder die Erhitzung einer chemischen Substanz erfolgen. Bei Medien, die explosiv sind, wird das Medium in einem geschlossenen Wärmetauscher geführt. Auch Medien, wie Getränke usw. die möglichst keimfrei gehalten werden müssen, können auf diese Weise geführt werden.
Um einen möglichst hohen Wirkungsgrad zu erreichen, wird in einem Medienwärmetauscher (siehe Beschreibung Gerätetyp 5) das Medium vortemperiert und anschließend eine Kaskadierung der Medientemperatur erreicht dadurch, daß das Medium im Fluidkörper so geführt wird, das es jeweils zur und über die nachfolgende Thermo - Element - Block - Oberfläche fließt. Dies bewirkt eine Kumulierung der Medientemperatur.

Während bei den Gerätetypen 1 und 2 die Thermo - Element - Blöcke in einer Linie, d.h. mittig angeordnet und bei Gerätetyp 3 vorwiegend mittig angeordnet sind, sind sie bei Gerätetyp 4 versetzt. Auf diese Weise wird eine gegenseitige thermische Beeinflussung weitgehendst ausgeschlossen. Der eine Wärmetauscher muß hier nicht segmentiert sein. Der Fluidkörper weist zwei Zuflußkanäle auf.

Bei Gerätetyp 5 finden sich zwei Fluidkörper, zwei Randwärmetauscher und ein Medienwärmetauscher, der zwischen den beiden Randwärmetauschern angebracht ist. Dabei sind die Fluidkörper auf den beiden Randwärmetauschern mittels Schrauben fixiert und verspannt. Um eine gegenseitige thermische Beeinflussung der Thermo - Element - Blöcke auf den Randwärmetauschern zu verhindern, sind quer zu diesen in die Randwärmetauscher Isolierstoffe eingelassen.
Der mittig angeordnete Wärmetauscher steht über zwei, in der oberen und unteren Wärmetauscherhälfte angebrachten Spindelschrauben mit den Randwärmetauschern in Verbindung. Während der Medienwärmetauscher stets in seiner Position verharrt, können die Randwärmetauscher mit Hilfe der Spindeln längs zu ihrer Achse verschoben werden. Die Spindelschrauben sind quer zum Medienwärmetauscher montiert und fixiert, was lediglich eine Rotationsbewegung der Spindelschraube im Medienwärmetauscher und in den Randwärmetauschern ermöglicht, d.h. eine Längsverschiebung derselben ist ausgeschlossen. Auf den Spindeln befindet sich jeweils mittig zu den Randwärmetauschern ein Gewinde, auf dem je eine, im rechten Winkel zu ihrem Durchmesser geschnittene, an den Backen mit zwei Schrauben verbundene Spindelmutter aufsitzt. Die Spindelmutter ist ihrerseits am jeweiligen Randwärmetauscher befestigt. Durch die Drehbewegung der Spindel erfahren die Randwärmetauscher eine Hubbewegung längs zur Spindelachse. Dadurch wird eine Verschiebung der Randwärmetauscher in Richtung des Medienwärmetauschers erzielt. Das Anliegen desselben an die Randwärmetauscher und ein Entfernen der Randwärmetauscher vom Medienwärmetauscher, d.h. deren Separierung vom Medienwärmetauscher wird dadurch gesichert. Die Drehbewegung der Spindel wird durch einen Motor ermöglicht, der jeweils an der Außenseite eines Randwärmetauschers befestigt ist.
Zwischen Spindelmutter und Randwärmetauscher liegt rechts und links eine Tellerfeder an. Dadurch wird ein Toleranzausgleich geschaffen, der ein gleichmäßiges Anliegen der beiden Randwärmetauscher an den Medienwärmetauscher ermöglicht. Das gleiche gilt entsprechend für die Separierung der Randwärmetauscher vom Medienwärmetauscher. Die zwei Fluidkörper stehen über zwei in der oberen und in der unteren Hälfte angebrachte Rohre miteinander in Verbindung, die in das Innere der Fluidkörper führen. Jeder Fluidkörper verfügt jeweils über ein Zufluß- und Abflußsystem, die aus im Fluidkörper verlaufenden Hohlzylindern bestehen, und wobei das Zuflußsystem mit dem in der unteren Hälfte verlaufenden Rohr verbunden ist, das Abflußsystem eine Verbindung mit der oberen Hälfte aufweist.
Da die Randwärmetauscher verschoben werden können und die Fluidkörper auf diesen fixiert sind, müssen die Fluidkörper entsprechend verschiebbar sein. Dies wird dadurch erreicht, daß die die Fluidkörper miteinander verbindenden Rohre in einem Fluidkörper fest verschraubt sind, in dem anderen jedoch eine begrenzte Verschiebbarkeit zur Längsrichtung des Rohres erfolgen kann. In dem Fluidkörper, in dem das Rohr befestigt ist, befindet sich ein Gewinde, das mit einem außen auf dem Rohr angebrachten Gewinde verschraubt ist. In dem gegenüberliegenden Fluidkörper sind zwei Dichtungen eingepaßt, die ihrerseits das andere Ende des Rohres in sich führen, es gegenüber dem Fluidkörper abdichten und damit eine längsgerichtete Verschiebung des Rohrs ermöglichen.
Eine weitere Möglichkeit besteht darin, daß an beiden Enden der Fluidkörper ein durchgehendes Rohr durch dieselben verläuft, das am Medienwärmetauscher befestigt ist und das an seinen Enden jeweils einen Anschlußflansch aufweist. Es besteht eine Verbindung zwischen Fluidkörpern und Rohren dadurch, das diese eine Öffnung zum jeweiligen Zu- und Abflußsystem der Fluidkörper aufweisen, die durch rechts und links der Öffnungen angeordnete Dichtungen abgedichtet sind.
Im Kühlfall sind die beiden Randwärmetauscher vom Medienwärmetauscher räumlich getrennt. Dadurch wird eine Beeinflussung des letzteren d.h. eine Kältewirkung auf diesen durch die in den Randwärmetauschern mit Hilfe der darin eingebrachten Thermo - Element - Blöcke erzeugten Kälteenergie ausgeschlossen. Während bei der Kühlung im Medienwärmetauscher lediglich die thermische Energie des Mediums (Wasser) zum Tragen kommt, kommen in den Randwärmetauschern sowohl die thermische Energie des Mediums (Wasser) als auch die der elektrischen Energie, die durch die Thermo - Element - Blöcke in thermische Energie umgewandelt wird, gemeinsam zur Wirkung und stehen an den Randwärmetauschern zur Verfügung. Die so gewonnene thermische Energie aus den Randwärmetauschern und dem Medienwärmetauscher kommt additiv in dem zu kühlenden Medium z.B. Luft zur Wirkung, wenn dessen Temperatur größer ist als die zur Verfügung gestellte.
Im Falle einer größeren Wassertemperatur gegenüber der Temperatur des kühlenden Mediums z.B. Luft, wird der Wasserfluß zum Medienwärmetauscher unterbrochen. Dies erfolgt dadurch, daß eine Auswerteelektronik Einfluß auf ein Ventil nimmt, dieses gegebenenfalls schließt und damit den Medienfluß (Wasser) unterbricht. Dabei erfaßt die Auswerteelektronik sowohl die Temperatur des Mediums Wasser als auch die des zu kühlenden Mediums Luft.
Im Heizfall werden die Randwärmetauscher an den Medienwärmetauscher angepreßt, um eine große Wärmetauscheroberfäche zu realisieren. Dadurch wird ein Überhitzen der Thermo - Element - Blöcke ausgeschlossen und eine möglichst große Wärmeenergie auf einer entsprechend großen Oberfläche zur Verfügung gestellt. Ebenso wird im Heizfall der Mediumsfluß, z.B. Wasser, aus den Randwärmetauschern in den Medienwärmetauscher durch ein Ventil unterbrochen. Die erzeugte Wärmeenergie kann ohne Energieverlust an das Medium (Luft) übertragen werden, d.h. ein Abtransport der erzeugten Wärmeenergie durch das Medium (Wasser) im Medienwärmetauscher wird hier durch das Schließen des Ventils vermieden.
Der Medienwärmetauscher verfügt auf seiner Rückseite am oberen und am unteren Ende über zwei größere Querkanäle, die ihrerseits in Längsrichtung über feinste Kanäle miteinander verbunden sind. Den Verschluß des Kanalsystems gewährleistet eine Abdeckung (Deckel), die zwei Einlaßstutzen besitzt. Hierdurch erfolgt die Einleitung von Medien am oberen rechten oder linken und die Ausleitung am unteren linken oder rechten Ende des Querkanals.
Alle mediumsgeführten Gerätetypen (Typ 2 bis 5) benötigen Entlüftungshähne, um eine Ansammlung von Luft im Zufluß- und Abflußkanal zu verhindern, und eine Entlüftung zu ermöglichen.

Um eine maximale Oberflächenkühlung der Thermo - Element - Blöcke zu ermöglichen, kann außer den bisher verwendeten Dichtungen (äußere und innere Dichtung; O - Ring) bei Gerätetyp 2 bis 5 auch eine speziell konstruierte Dichtung zum Einsatz kommen. Das Besondere an dieser Dichtung ist die Tatsache, daß sie am äußeren Rand des Thermo - Element - Blocks aufliegt, wodurch eine maximale Oberflächenkühlung desselben durch das Medium ermöglicht wird, weil die Oberfläche des Thermo - Element - Blocks, die das Medium beaufschlagt, größer ist als bei der bisher beschriebenen Abdichtung. Die äußeren Peltier - Elementreihen des Thermo - Element - Blocks erfahren so ebenfalls eine optimale Kühlung.
Die Dichtung ist so beschaffen, daß sie zum einen ein seitliches Ausfließen des Mediums vom Thermo - Element - Block verhindert und zum anderen bei einem mechanischen Bruch des Thermo - Element - Blocks ein Ausfließen des Mediums vermieden wird. In der Dichtung, die als Ring aufgebaut ist, ist zur Stabilisierung derselben ein Träger eingebettet. Die Innenkante des Dichtrings ähnelt der einer in Richtung des Thermo - Element - Blocks liegenden Rinne, deren oberer Rand in Form eines Schenkels auf der Metalloberfläche des Fluidkörpers zu liegen kommt, während der untere Rand in Gestalt des anderen Schenkels auf dem äußeren Rand des Thermo - Element - Blocks liegt. Um ein Abbrechen des oberen Thermo - Element - Block - Randes zu verhindern, ist zur Abstützung desselben ein mit dem Dichtring verbundener Stützträger unterhalb der Randoberfläche angepaßt, der seinerseits vom unteren Rand der oberen Platte des Thermo - Element - Blocks und dem Randwärmetauscher zusammengepreßt wird. Durch diese Drücke wird ein Kräfteausgleich geschaffen. Die Kräfte oberhalb und die unterhalb des Thermo - Element - Blocks wirken lediglich auf seinen Rand.
Während die untere Abstützung des Dichtungsringes, der Stützträger, an den Eckpunkten unterbrochen ist, ist die auf der Thermo - Element - Block - Oberfläche aufliegende Rinne ringsum geschlossen. Der integrierte äußere Dichtring liegt lediglich zwischen dem Fluidkörper und dem Wärmetauscher (Kühlkörper) auf und verhindert dadurch bei mechanischem Bruch der Thermo - Element - Block - Oberfläche ein Ausfließen des Mediums.

Bei beidseitig indirekter thermischer Energieübertragung (Gerätetyp 1) steht die temperierte Luft (warme und kalte Luft) in zwei getrennten Kanalsystemen zur Verfügung. Bei einseitig indirekter und einseitig direkter thermischer Energieübertragung (Gerätetyp 2,4,5) steht die temperierte Luft nur in einem Kanalsystem zur Verfügung. Sie wird zu den jeweiligen Orten mittels der Luftumwälzung durch die Ventilatoren transportiert. Lüftungsklappen ermöglichen das Umlenken der Luftströme.
Zur Heizung/Kühlung eines Raumes mittels Luft als Medium ist lediglich Gerätetyp 1 geeignet. Die Gerätetypen 2,4 und 5 heizen/kühlen mittels Wasser oder ähnlichem als Medium. Bei Gerätetyp 3 können auch andere Flüssigkeiten wie z.B. Getränke oder explosive Substanzen geheizt/gekühlt werden, da diese in einem zweiten gesonderten Fluidkörper geführt werden.
Für die Belüftung der Räume und die notwendige Durchspülung der Kälte- und Wärmetauscher der H - Thermokompaktgeräte können sowohl Axial- als auch Radialventilatoren eingesetzt werden.
Es erweist sich als günstig, das für die Kühlung des warmen Wärmetauscherblocks (Gerätetyp 1) zugeführte Medium mittig einzuleiten und beidseitig abzuleiten, weil dabei die Temperaturdifferenz zwischen ein- und ausgeleitetem Medium klein ist und dadurch eine größere Kühlung der Warmseite erreicht wird als bei seitlicher Mediumseinströmung und -ausströmung.
Bei den H - Thermokompaktgeräten sind immer Wärme- und Kältequellen präsent, die entsprechend dem Anforderungsprofil genutzt werden können.
Die Peripheriegeräte wie Filter, Luftklappen usw. filtern Schwebstoffteile aus der Luft (reinigen die Luft) und sorgen für konditionierte und dosierte Luftmengen. Durch die Steuerung der einzelnen mechanischen oder elektrischen Luftklappen und durch das stufenlose oder stufige Ansteuern der Ventilatoren, läßt sich einerseits der Frischluftbedarf einstellen und decken, andererseits eine indirekte Temperaturverschiebung (Mischluftkammerbeimischung usw.) realisieren.
Schutzeinrichtungen, die für die zusätzlichen Geräteteile notwendig sind, sind die allgemein bekannten Standardeinrichtungen.
Wenn die an einer Seite des H - Thermokompaktgeräts erzeugte thermische Energie, z.B. im Sommer die Energie der Warmseite, nicht genutzt werden kann, kann sie auch auf andere Medien, wie andere Gase oder flüssige Medien übertragen werden. Diese Möglichkeit besteht beidseitig und generell.
Die primäre Einstellung der Temperatur erfolgt mittels einer Messung der Raumtemperatur, der Außenlufttemperatur und/oder an weiteren Meßpunkten und Meßorten. Die Meßergebnisse werden durch eine Regelung ausgewertet, die ihrerseits auf die Energiequelle der H - Thermokompaktgeräte Einfluß nimmt und die Temperatur der H - Thermokompaktgeräte einstellt. Dadurch wird das Temperaturgefälle zwischen dem einströmenden Medium (Gase, Flüssigkeiten) hier Luft und den H - Thermokompaktgeräten ausgeglichen. Das Gas, die Luft bzw. die anderen Medien, die durch die H - Thermokompaktgeräte strömen, werden somit gezielt temperiert.
Die mit der Erfindung erzielten Vorteile bestehen insbesondere darin, daß bei der Kälteerzeugung auf Halbleiterbasis mit Peltier - Elementen bzw. mit Thermo - Element - Blöcken keine Kältemittel eingesetzt werden müssen und dadurch kein FCKW entsteht, während bei der konventionellen Kälteerzeugung mit Kältemaschinen fast ausschließlich Kältemittel verwendet werden.
Erfindungsgemäß entfallen die körperlich schweren Energiearttransporte (mediale Energie; Fernwärme, Öl usw.) und der Schadstoffausstoß ist gesenkt.
Während bei der konventionellen Heizung und Kühlung Massenströme im Umlauf sind, die zum Klimagerät geleitet werden, und die träge reagieren, entfällt dies erfindungsgemäß durch die elektrische Energieübertragung und deren thermische Umwandlung. Ebenso erfolgen die Wirkungen der Steuerung und Regelung unmittelbarer als bei konventionellen Klimaanlagen, wo die vorgeschalteten Heiz- und Kühlanlagen lange Anlaufzeiten benötigen. Während bei der zentralen Unterbringung der Heizung und der Kältemaschinen Gebäudeteile bzw. Technikräume zur Verfügung gestellt werden müssen, die den Geräuschpegel dämpfen und besonderen feuertechnischen Verordnungen genügen müssen, entfällt dies hier erfindungsgemäß.
Erfindungsgemäß lassen sich die H - Thermokompaktgeräte als Zentraleinheit bzw. Geräteeinheit aufstellen oder dezentral im Gebäudekomplex als dezentrale Anlage unterbringen.
Erfindungsgemäß lassen sich die H - Thermokompaktgeräte wegen ihrer geringen Abmessungen in allen Räumen, besonders bei Umbaumaßnahmen einsetzen.
Ein weiterer Vorteil ist damit begründet, daß sich die H - Thermokompaktgeräte durch die Umpolung der Energiequelle zum Heizen und Kühlen nutzen lassen.
Eine weitere zweckmäßige und vorteilhafte Ausgestaltung der Erfindung ist die Heizung/Kühlung der H - Thermokompaktgeräte mit natürlichen Resourcen. Durch die getrennte Mediumsführung in den H - Thermokompaktgeräten und die getrennte Mediumsführung außerhalb der H - Thermokompaktgeräte lassen sich natürliche Resourcen oder künstliche Energiequellen für die Winterbeheizung und Sommerkühlung heranziehen. Da die Peltier - Elemente bzw. der Thermo - Element - Block generell eine Temperaturdifferenz (Differenz zwischen kalter und warmer Seite) erzeugen, ist entweder die wärmere oder die kältere Seite an eine, durch ein vorhandenes Medium vorgegebene Temperatur fixiert. Die noch freie Temperatur der anderen Seite wird für die Optimierung der Energiegewinnung herangezogen (Energiesparmaßnahme). So ist zum Beispiel im Sommerbetrieb die Warmseite der H - Thermokompaktgeräte mit vorhandener kühler Tiefgaragenluft, Kellerluft oder ähnlichen kühlen Medien zu beaufschlagen, die wegen ihrer schlechten Luftqualität ins Freie geleitet werden.
Diese Anwendung ist bei den konventionellen Klimaanlagen meist ausgeschlossen, da wegen des hohen Verschmutzungsgrades der Luft, die Luf2t gereinigt werden muß, bevor sie durch den konventionellen Wärmetauscher, dessen Lamellen sich sonst zusetzen, strömt. Die Kaltseite der H - Thermokompaktgeräte wird mit Frischluft, Raumluft beaufschlagt, die den gewünschten Räumen zugeführt wird, wobei diese Luft zu einem zusätzlichen Kälteenergiegewinn führt. Die H - Thermokompaktgeräte lassen sich also auch zur Wärmerückgewinnung einsetzen. Entsprechend läßt sich umgekehrt zusätzliche Wärmeenergie im Winter gewinnen. Voraussetzung hierfür ist, daß die be- und entlüfteten Räume über einen ausgeglichenen Lufthaushalt verfügen, der sich mit zusätzlichen Be- und Entlüftungsmaßnahmen verwirklichen läßt.
Die mit der Erfindung erzielten Vorteile bestehen insbesondere darin, daß gegenüber der Außenluftkühlung eine Energierückführung bzw. Wärme - oder Kälte - Rückgewinnung möglich ist.
Die H - Thermokompaktgeräte eignen sich jeweils separat für den Sommer - und für den Winterbetrieb, oder als Kombination mit umschaltbarer Einheit, wodurch die Warmseite mit der Kaltseite vertauscht wird, für den Sommer- und Winterbetrieb, was durch eine Luftklappenregelung unterstützt werden kann und somit einen optimalen Jahresausnutzungsgrad ermöglicht.
Ein weiterer Vorteil ist, daß durch Welligkeitssteuerung der elektrischen Energiequelle eine Erhöhung des Wirkungsgrades der thermischen Energieausbeute erreicht werden kann. Die H - Thermokompaktgeräte (Gerätetyp 1,2,4,5) werden durch Ventilatoren mit dem Medium Luft versorgt.

Ein weiterer Vorteil ist, daß das dichte System der H - Thermokompaktgeräte sowohl in der Klimatechnik als auch in der Verfahrenstechnik einsetzbar ist.
Da die Peltier - Elemente mit ihrer elektrischen Zufuhr keinen direkten Kontakt zu den in den Wärmetauscherblöcken geführten Medien haben, können die dichten H - Thermokompaktgeräte auch mit explosionssensiblen Medien durchspült werden, was einen weiteren Vorteil darstellt.
Weitere zweckmäßige und vorteilhafte Ausgestaltungen der Erfindung gehen aus den Unteransprüchen hervor.
Die mit Medium (Luft oder/und Wasser) durchspülten H - Thermokompaktgeräte (Typ 2 bis 5) können wahlweise mit zweisträngiger Luftführung in Geräteräumen oder in Deckenzwischenräumen montiert werden oder mit einsträngiger Luftführung als Kühldecke oder als Basis für ein Lüftungsgerät (Gerätetyp 2,4,5) in Raumdecken integriert werden. Eine weitere zweckmäßige und vorteilhafte Ausgestaltung der Erfindung ist eine spezielle Art von dezentraler Anlage als Kühl- und/oder Heizdecke.
Zur Kühlung des warmseitigen Wärmetauscherblocks findet bei Kühldecken Luft oder Wasser Verwendung.
Während bei der Luftkühlung des warmseitigen Wärmetauscherblocks Lüftungsrohre und/oder Lüftungskanäle verwendet werden, deren Abmessungen, besonders bei Umbaumaßnahmen hinderlich sind, sind bei der Wasserkühlung des warmseitigen Wärmetauscherblocks der mechanische Aufwand als auch die mechanischen Abmessungen gering, und somit von Vorteil. Entsprechend der zweisträngigen Luftführung wird eine Seite der H - Thermokompaktgeräte mit Luft oder Wasser versorgt (Luftkühlung oder Wasserkühlung), was die Abfuhr von warmer Luft oder Wasser im Sommer und von kalter Luft oder Wasser im Winter sichert, d.h. ein Überhitzen bzw. Einfrieren der H - Thermokompaktgeräte absichert.
Im Sommer wird bei der Kühldecke die Kühlleistung, im Winter wird bei der Heizdecke (im Deckenpaneel) die Wärmeleistung auf das Medium Luft übertragen, diese wird den Räumen zugeführt.
Eine für die Montage notwendige lageorientierte Vorzugsrichtung ist für die Kühldecke bzw. Heizdecke nicht vorzusehen.

Während bei der konventionellen Kühldecke große Mengen von flüssiger thermischer Energie (Wassermassen) im Rohrsystem umlaufen, entfällt dies erfindungsgemäß bei den H - Thermokompaktgeräten durch die elektrische Engergieübertragung und deren Umwandlung. Weiterhin ist erfindungsgemäß von Vorteil, daß die Räume sofort nach der Anforderung gekühlt bzw. geheizt werden, während bei der konventionellen Kühlung durch Kältemaschinen bzw. Heizungsanlagen usw. Anlaufzeiten benötigt werden, also mehr Zeit gebraucht wird. Die mit der Erfindung erzielten Vorteile bestehen insbesondere darin, daß bei der herkömmlichen Kühldecke bzw. Heizdecke eine erhebliche Belastung der Decken durch das Deckenrohrsystem, durch die Durchspülung desselben mit dem Kühlmedium bzw. Heizmedium und durch den notwendigen Halterungsaufwand zu verzeichnen ist, was erfindungsgemäß bei der Luftkühlung der H - Thermokompaktgeräte entfällt. Entsprechend sind das Auftreten undichter Stellen im Rohrsystem, die durch Oxidation und ähnliches entstehen, erfindungsgemäß ausgeschlossen (Gerätetyp 1). Erfindungsgemäß entfällt das Rohrsystem mit dessen Isolierung.
Bei einer einseitigen Kühlung der H - Thermokompaktgeräte mit Brauchwasser, das einen größeren Heiz- oder Kühlwirkungsgrad mit sich bringt, ist erfindungsgemäß keine Heizund/oder Kälteanlage erforderlich.

Erfindungsgemäß entfallen die körperlich schweren Energiearttransporte (mediale Energie; Fernwärme,Öl usw.) und der Schadstoffausstoß ist gesenkt.

Eine weitere zweckmäßige und vorteilhafte Ausgestaltung der Erfindung ist eine spezielle Art von dezentraler Anlage wie Heiz - und Kühl - Radiatoren in der Funktion einer statischen Heizung und statischen Kühlung. Während bei Kühldecken das H - Thermokompaktgerät ausschließlich in der Decke integriert ist, wird der Radiator im Raum entsprechend den bisher verwendeten Heizkörpern oder ähnlichem montiert. Zur Kühlung des warmseitigen Wärmetauscherblocks finden bei Kühldecken Luft und Wasser Verwendung, bei den Radiatoren (Wandmontage oder ähnliches) ist meist eine Wasserkühlung im Einsatz. Beim Einsatz des H - Thermokompaktgeräts als Wandradiator (Heizkörper/Kühlkörper) ist ein integrierter Querventilator eingebaut, um einen möglichst großen Wärme- oder Kälteenergieabtransport also neben der Wärmestrahlung und Wärmekonvektion ein zusätzliches kontinuierliches Durchspülen des warmseitigen/kaltseitigen Wärmetauscherblocks zu gewährleisten.
Das entstandene warme Wasser kann als Brauchwasser in einem Boiler gesammelt werden und zur Weiterverwendung zur Verfügung gestellt werden bzw. das entstandene kalte Wasser kann als Abwasser in Behältern gesammelt und z.B. zur Toilettenspülung verwendet werden. Während bei der Luftkühlung des warmseitigen Wärmetauscherblocks Lüftungsrohre und/oder Lüftungskanäle verwendet werden, deren Abmessungen, besonders bei Umbaumaßnahmen hinderlich sind, sind bei der Wasserkühlung des warmseitigen Wärmetauscherblocks der mechanische Aufwand sowie die mechanischen Abmessungen gering und somit von Vorteil.
Voraussetzung für die Nutzung als wärme- und kälteerzeugender Radiator ist eine Sommer/Winter - Umschaltung. Ein eingebauter Frostwächter verhindert das Einfrieren des kaltseitigen Wärmetauscherblocks bzw. dessen Wasser.

Die mit der Erfindung erzielten Vorteile bestehen insbesondere darin, daß bei der Wasserkühlung die Abmessungen gegenüber der Luftkühlung gering sind. Ein großer Wirkungsgrad der Wärme- und. Kälteerzeugung ergibt sich bei Verwendung des zur Verfügung stehenden Brauchwassers. So wird im Winter zur Durchspülung des Fluidkörpers aufbereitetes warmes und im Sommer kaltes Brauchwasser (Stadtwasser) verwendet. Daraus ergibt sich ein geringerer elektrischer Energieverbrauch für das Heizen und Kühlen mit dem H - Thermokompaktgerät.
Ein weiterer Vorteil besteht darin, daß lediglich die im Gebäude verlegten

Gebrauchswasserleitungen zum H - Thermokompaktgerät verlegt werden müssen und damit keine Heizungsrohrverlegung und keine Verrohrung für die konventionelle Kälteanlge erforderlich ist.
Während bei konventionellen Heizungsanlagen mit Radiatoren (statische Heizung) große Mengen von flüssiger thermischer Energie (Wassermassen) im Rohrsystem umlaufen, entfällt dies erfindungsgemäß bei den H - Thermokompaktgeräten durch die elektrische Engergieübertragung und deren Umwandlung. Weiterhin ist es erfindungsgemäß von Vorteil, daß die Räume sofort nach der Anforderung geheizt und gekühlt werden, während bei der konventionellen Heizung und Kühlung durch Heizungsanlagen und Kältemaschinen usw. Anlaufzeiten benötigt werden, also mehr Zeit gebraucht wird.
Bei den Gerätetypen 1,2,4 und 5 des H - Thermokompaktgeräts ist der nachstehende Sachverhalt zu berücksichtigen:
Um Schwitzwasser, welches bei abkühlender Luft (Wärmeentzug) durch Kondensation entsteht, sammeln und ableiten zu können, wird das H - Thermokompaktgerät bzw. die Anbringung der Wärmetauscherblöcke in eine leichte Schieflage gebracht. Das Schwitzwasser fließt dadurch an den Kühlrippen entlang, sammelt sich in einer eigens dafür vorgesehenen Rinne und wird durch Schlauchverbindungen ins Abwasser oder ins Freie abgeleitet. Aus Gründen der Dichtheit ist die Kaltseite des Wärmetauschers aus einem ununterbrochenen Stück gefertigt (Gerätetyp 1), die Warmseite besteht aus Wärmetauschersegmenten, die einen Block bilden. Um der Schwitzwasserbildung vorzubeugen, werden außen oder im Zwischenraum der Wärmetauscherblöcke Sensoren angebracht, die die Temperatur der Wärmetauscher erfassen und über eine Regelung im Zusammenhang mit der Raumtempermessung die Energiezufuhr begrenzen. Bei den Gerätetypen mit elektrischer Sommer- und Winterumschaltung (Gerätetyp 1,2,4,5) sind die Segmente untereinander abzudichten, sofern keine geschlossenen Wärmetauscherblöcke gegeben sind, so daß der Schwitzwasserablauf sichergestellt ist.
Die mechanische Drehung des H - Thermokompaktgeräts um seine Längsachse, um 180 Grad, zum Beispiel bei Fehlen einer elektrischen Umschaltungsmöglichkeit, die das Heizen und Kühlen nur einseitig ermöglicht, stellt eine Abdichtungsalternative dar. Ein Vertauschen der Kaltseite mit der Warmseite ist die Folge dieser Maßnahme. Die gleiche Wirkung erzielt ein Vertauschen der Luftströme (Gerätetyp 1) durch den Einsatz von Klappensteuerungen.

Einige Ausführungsbeispiele der Erfindung sind in den Zeichnungen schematisch und skizzenhaft dargestellt und werden, soweit es für das Verständnis der Erfindung notwendig ist, im folgenden näher erläutert. Es zeigen:
Fig. 1 Ausführungsbeispiel für den Einsatz des H - Thermokompaktgeräts mit indirekter thermischer Energieübertragung, hier mit Luftkühlung des Geräteyps 1, das vollständig in der Decke des Raumes installiert ist und des Gerätetyps 5 als Wandradiator:
   Das H - Thermokompaktgerät 1 wird durch die Ventilatoren 2 mit der Abluft 3 und/oder mit der Außenluft 4 versorgt, die nach Anforderung der Behaglichkeit im Raum durch das H - Thermokompaktgerät 1 gekühlt oder geheizt wird. Die aufbereitete Luft wird durch die Ventilatoren 5 als Fortluft 6 in die Außenumgebung oder als Zuluft 7 dem Raum zugeführt. Durch die individuelle Klappenstellung der Außenluftklappen 8 und der Abluftklappen 9 werden die gewünschten Luftmischungen der Außenluft mit der Abluft in Kanalsystem 10 und 11 ermöglicht. Die Luftmengenmischung in beiden Kanalsystemen kann unterschiedlich sein. Während die Luft des Kanalsystems 10 der warmen Seite des H - Thermokompaktgeräts 1' zugeführt wird, wird die Luft des Kanalsystems 11 über die Stellungsauswahl der Geräteklappen 12, 13,14 der kalten Seite des H - Thermokompaktgeräts 1" zugeleitet. Ist nur die Geräteklappe 14 geöffnet, erfolgt die größtmögliche Kühlung der Luft. Durch die Fortluftklappen 15 und die Zuluftklappen 16 ist eine Auswahl der Luft für den Raum möglich, die dem Frischluftbedarf und der geforderten Temperatur entspricht. Eine zusätzliche Temperierungsmöglichkeit ist durch die Installation des Gerätetyps 5 des H - Thermokompaktgeräts als Wandradiator 17 möglich.
Fig. 2 Ausführungsbeispiel für den Einsatz des H - Thermokompaktgeräts des Gerätetyps 5, das einseitig im Deckenpaneel als Kühldecke eingelassen ist und als Wandradiator:
   Das H - Thermokompaktgerät 18 ist so in der Decke installiert, daß die Wärmetauscherseite 18' in den Raum zeigt. Der Fluidkörper 18" ist vollständig in die Zwischendecke eingelassen und ist über einen Zufluß 19 und Abfluß 20 in das Wasserversorgungssystem integriert. Eine zusätzliche Temperierungsmöglichkeit ist durch die Installation des Gerätetyps 5 des H - Thermokompaktgeräts als Wandradiator 17 (Fig. 1) möglich.
Fig. 3 Ausführungsbeispiel für den Einsatz des H - Thermokompaktgeräts des Gerätetyps 5, als Wandradiator:
   Das H - Thermokompaktgerät 17 (Fig. 1,2) das als Heiz- und/oder Kühlradiator fungiert, ist so an der Wand montiert, daß der Wärmetauscher in den Raum zeigt. Über einen Zufluß 21 und Abfluß 22 ist das Gerät in das Wasserversorgungssystem eingebunden. Im Heizfall ist das abgeführte Medium abgekühlt, im Kühlfall ist es erwärmt. Der Ventilator 23 bewirkt eine Durchspülung des Wärmetauschers des H - Thermokompaktgeräts. Die elektrische Energieaufbereitung und die Schutz-, Meß-, Steuerungs- und Regelungseinheit sind integraler Bestandteil des Geräts, das an das elektrische Versorgungsnetz angeschlossen ist. Der Raumtemperaturfühler oder Raumthermostat 24 ist direkt mit dem H - Thermokompaktgerät verbunden.
Fig. 4 Explosionsdarstellung des H - Thermokompaktgeräts des Gerätetyps 1 mit indirekter Übertragung der thermischen Energie von den Thermo - Element - Blöcken:
   Bei vollständiger Unterbringung des H - Thermokompaktgeräts in der Decke ist das Gerät mit Abdeckhaube 25 und Abdeckhaube 26 versehen, die beide mit Schrauben 27 an den Wärmetauschern befestigt sind, während bei einseitigem Einlassen des H - Thermokompaktgeräts im Deckenpaneel als Kühldecke nur die Abdeckhaube 25 montiert wird. Bei vollständiger oder einseitiger Unterbringung des H - Thermokompaktgeräts werden die Kammern der warmen/kalten 28 und kalten/warmen 29 Seite, die die Wärmetauscher durchziehen, im speziellen in der Luft- und Klimatechnik mit Luft durchspült. Der Aufbau des warmen/kalten Wärmetauschers besteht aus mehreren Segmenten 30, während der kaltseitige/warme Wärmetauscher 31 aus einem Block besteht. Das H - Thermokompaktgerät besteht aus zwei Wärmetauschern 30/31. Es ist mit Thermo - Element - Blöcken 32, die mittig zum Wärmetauschersegment angeordnet auf Sockeln 33 montiert und von Isolierstoff 34 umgeben sind, der den Wärmetauscher der Warmseite /Kaltseite 30 von dem Wärmetauscher der Kaltseite/Warmseite 31 thermisch isoliert, bestückt. Die Wärmetauschersegmente 30 der Warmseite/Kaltseite sind mit dem Wärmetauscher 31 der kalten/warmen Seite durch wärmeisolierende Schraubverbindungen 35, die durch eine wärmeisolierende Führungsbuchse 36 geführt werden, verbunden. Durch sie werden die dazwischen angebrachten Thermo - Element - Blöcke 32 auf die kalten/warmen und warmen/kalten Wärmetauscheroberflächen fixiert und verspannt. Die Bohrungen 37 in den Wärmetauschersegmenten sind mit Gewindebuchsen versehen. Wärmeisolierende Abstandshalter 38 halten den Wärmetauscher zu den Wärmetauschersegmenten auf der gewünschten Distanz. Die Temperatursensoren 39 sind jeweils in unmittelbarer Nähe der Thermo - Element - Blöcke in die Sockel eingelassen. Die Aderanschlüsse der Thermo - Element - Blöcke und der Temperatursensoren werden durch Einfräsungen im Sockel geführt und abgedichtet.
Fig. 5 Ansicht des Wärmetauschers von unten bei Gerätetyp 1:
   Die Dichtringe (O - Ringe) 40, sind durch Einfräsungen in die Sockel 41 des Wärmetauschers eingelassen und fixiert. Bohrungen 42 für die Schrauben 35 (Fig. 4) und Einfräsungen 43, in die die Distanzhalter eingepreßt werden, sind parallel zu den Sockeln angeordnet.
Fig. 6 Explosionsdarstellung des H - Thermokompaktgeräts des Gerätetyps 2 mit einseitig direkter und einseitig indirekter Übertragung der thermischen Energie von den Thermo - Element - Blöcken:
   Bei vollständiger Unterbringung des H - Thermokompaktgeräts in der Decke ist das Gerät mit Abdeckhaube 44 versehen, die mit Schrauben 45 am Wärmetauscher befestigt ist, während bei einseitigem Einlassen des H - Thermokompaktgeräts im Deckenpaneel als Kühldecke keine Abdeckhaube erforderlich ist. Bei Einbau des H - Thermokompaktgeräts als Radiatorheizung und/oder Radiatorkühlung 17 (Fig. 1,2,3) an der Wand ist ebenfalls keine Abdeckhaube erforderlich, lediglich ein Körperschutzgitter. Bei vollständiger Unterbringung des H - Thermokompaktgeräts werden die Kammern der warmen/kalten 46 Seite, die den Wärmetauscher durchziehen, im speziellen in der Luft- und Klimatechnik mit Luft durchspült. Der Aufbau des warmen/kalten Wärmetauschers besteht aus mehreren Wärmetauschersegmenten 47, während der kaltseitige/warme Fluidkörper 48 aus einem Block besteht. Das H - Thermokompaktgerät besteht aus Wärmetauschersegmenten 47 und einem Fluidkörper 48. Es ist mit Thermo - Element - Blöcken 49, die mittig zu den Wärmetauschersegmenten angeordnet auf Sockeln 50 montiert und von Isolierstoff 51 umgeben sind, der die Wärmetauschersegmente der Warmseite/Kaltseite 47 von dem Fluidkörper der Kaltseite/Warmseite 48 thermisch isoliert, bestückt. Die Wärmetauschersegmente 47 sind mit dem Fluidkörper 48 durch wärmeisolierende Schraubverbindungen 52, die in einer wärmeisolierenden Führungsbuchse 53 geführt werden, verbunden. Durch sie werden die dazwischen angebrachten Thermo - Element - Blöcke 49, die geringfügig in die Sockel eingelassen sind, auf die kalten/warmen und warmen/kalten Wärmetauscheroberflächen fixiert und verspannt. Die Bohrungen 54 in den Wärmetauschersegmenten sind mit Gewindebuchsen versehen. Wärmeisolierende Abstandshalter 55 halten den Fluidkörper zu den Wärmetauschersegmenten auf der gewünschten Distanz. Die in den Vertiefungsebenen 69 (Fig. 7) der Unterseite des Fluidkörpers endenden Zuflußbohrungen 56 und Abflußbohrungen 57 sind mit dem Zuflußkanal 58 und Abflußkanal 59 verbunden, die jeweils von einer in eine Nutfräsung eingelassenen Dichtschnur (O - Schnur) 60,61 umrandet sind. Der Zuflußstutzen 62 ist mit dem Zuflußkanal 58 und der Abflußstutzen 63 ist mit dem Abflußkanal 59 verbunden. Die Gewindeschrauben 64 halten die Abdeckung, in die gegebenenfalls Kerben für die angepreßten Dichtringe der Kanäle eingearbeitet sind, auf dem Fluidkörper und dichten ihn ab. Die Temperatursensoren 65 sind jeweils in unmittelbarer Nähe der Thermo - Element - Blöcke in die Sockel eingelassen. Die Aderanschlüsse der Thermo - Element - Blöcke und der Temperatursensoren werden durch Einfräsungen im Sockel geführt und abgedichtet.
Fig. 7 Ansicht des Fluidkörpers von unten mit mittiger Anordnung der Sockel bei Gerätetyp 2:
   Innere Dichtringe (O - Ringe) 66 und äußere Dichtringe (O - Ringe) 67 sind durch Einfräsungen in die Sockel 68 des Fluidkörpers eingelassen und fixiert und umgeben die Vertiefungsebene 69. In der Vertiefungsebene enden die Zufluß- 56 (Fig. 6) und beginnen die Abflußbohrungen 57 (Fig. 6). In die Zuflußbohrungen 56 (Fig. 6) sind zylindrische Körper mit Schraubenkronen eingelassen, die die Bohrung verdecken. Bohrungen 70 für die Schrauben und Einfräsungen 71, in die die Distanzhalter eingepreßt werden, sind längs zum Fluidkörper angeordnet.
Fig. 8 Explosionsdarstellung des H - Thermokompaktgeräts des Gerätetyps 4 mit einseitig direkter und einseitig indirekter Übertragung von thermischer Energie der Thermo - Element - Blöcke und versetzter Anordnung der Sockel:
   Bei vollständiger Unterbringung des H - Thermokompaktgeräts in der Decke ist das Gerät mit Abdeckhaube 72 versehen, die mit Schrauben 73 am Wärmetauscher 74 befestigt ist, während bei einseitigem Einlassen des H - Thermokompaktgeräts im Deckenpaneel als Kühldecke keine Abdeckhaube erforderlich ist. Bei Einbau des H - Thermokompaktgeräts als Radiatorheizung und/oder Radiatorkühlung 17 (Fig. 1,2,3) an der Wand ist ebenfalls keine Abdeckhaube erforderlich, lediglich ein Körperschutzgitter. Bei vollständiger Unterbringung des H - Thermokompaktgeräts werden die Kammern der warmen/kalten Seite 75, die den Wärmetauscher durchziehen, im speziellen in der Luft- und Klimatechnik mit Luft durchspült. Das H - Thermokompaktgerät besteht hier aus einem Wärmetauscher 74 und einem Fluidkörper 76. Es ist mit Thermo - Element - Blöcken 77 bestückt, die versetzt zu dem Wärmetauscher auf Sockeln 78, in die die Thermo - Element - Blöcke 77 geringfügig eingelassen sind, montiert und von Isolierstoff 79 umgeben sind, der den Wärmetauscher der Warmseite/Kaltseite 74 von dem Fluidkörper der Kaltseite/Warmseite 76 thermisch isoliert. Der Wärmetauscher 74 ist mit dem Fluidkörper 76 durch wärmeisolierende Schraubverbindungen 80, die in einer wärmeisolierenden Führungsbuchse 81 geführt werden, verbunden. Durch sie werden die dazwischen angebrachten Thermo - Element - Blöcke 77 auf die Wärmetauscheroberflächen fixiert und verspannt. Die Bohrungen 82 im Wärmetauscher sind mit Gewindebuchsen versehen. Wärmeisolierende Abstandshalter 83 halten den Fluidkörper zum Wärmetauscher auf der gewünschten Distanz. Die in den Vertiefungsebenen der Unterseite 97 (Fig. 9) des Fluidkörpers endenden Zuflußbohrungen 84 und Abflußbohrungen 85 sind mit dem Zuflußkanal 86 und Abflußkanal 87 verbunden, die jeweils von einer in eine Nutfräsung eingelassenen Dichtschnur (O - Schnur) 88, 89 umrandet sind. Der Zuflußstutzen 90 ist mit dem Zuflußkanal 86 und der Abflußstutzen 91 ist mit dem Abflußkanal 87 verbunden. Die Gewindeschrauben 92 halten die Abdeckung 72, in die gegebenenfalls Kerben für die angepreßten Dichtringe der Kanäle eingearbeitet sind, auf dem Fluidkörper und dichten ihn ab. Die Temperatursensoren 93 sind jeweils in unmittelbarer Nähe der Thermo - Element - Blöcke in die Sockel eingelassen. Die Aderanschlüsse der Thermo - Element - Blöcke und der Temperatursensoren werden durch Einfräsungen im Sockel geführt und abgedichtet.
Fig. 9 Ansicht des Fluidkörpers von unten mit mittiger Anordnung der Sockel bei Gerätetyp 4:
   Innere Dichtringe (O - Ringe) 94 und äußere Dichtringe (O - Ringe) 95 sind durch Einfräsungen in die Sockel 96 des Fluidkörpers eingelassen und fixiert und umgeben die Vertiefungsebene 97. In der Vertiefungsebene enden die Zufluß- 84 (Fig. 8) und beginnen die Abflußbohrungen 85 (Fig. 8). In die Zuflußbohrungen 84 (Fig. 8) sind zylindrische Körper mit Schraubenkronen eingelassen, die die Bohrungen verdecken. Bohrungen 98 für die Schrauben und Einfräsungen 99, in die die Distanzhalter eingepreßt werden, sind längs zum Fluidkörper angeordnet.
Fig. 10 Explosionsdarstellung des H - Thermokompaktgeräts des Gerätetyps 5 mit einseitig direkter und einseitig indirekter Übertragung von thermischer Energie der Thermo - Element - Blöcke mit zwei Randwärmetauschern und einem Medienwärmetauscher:
   Bei vollständiger Unterbringung des H - Thermokompaktgeräts in der Decke ist das Gerät mit Abdeckhaube 100 versehen, die mit Schrauben am Medienwärmetauscher 101 befestigt ist, während bei einseitigem Einlassen des H - Thermokompaktgeräts im Deckenpaneel als Kühldecke keine Abdeckhaube erforderlich ist. Bei Einbau des H - Thermokompaktgeräts als Radiatorheizung und/oder Radiatorkühlung 17 (Fig. 1,2,3) an der Wand ist ebenfalls keine Abdeckhaube erforderlich, lediglich ein Körperschutzgitter. Das H - Thermokompaktgerät besteht hier aus zwei Fluidkörpern 102, zwei Randwärmetauschern 103 und einem Medienwärmetauscher 101. Die Fluidkörper 102 sind mit wärmeisolierenden Schrauben 104, die in einer wärmeisolierenden Führungsbuchse 105 geführt werden, auf den beiden Randwärmetauschern 103 fixiert. Die Randwärmetauscher sind durch wärmeisolierenden Stoff 106 quer geteilt. Der Zwischenraum zwischen Randwärmetauschern und Fluidkörpern ist mit Isolierstoff 107 aufgefüllt. Die Spindelschrauben 108 verbinden den Medienwärmetauscher mit den Randwärmetauschern. Den Spindelmuttern 109 liegen Tellerfedern 110 an. An einer Außenseite der Randwärmetauscher sind Motoren 111 angebracht, die Einfluß auf die Spindeln 108 nehmen. Die Fluidkörper sind über ein Zuflußrohr 112 und ein Abflußrohr 113 verbunden und mit Durchflußsensoren vesehen. Der Medienwärmetauscher 101 ist von feinen Kanälen 114 durchzogen, wobei an deren oberen und unteren Enden ein größerer Querkanal 115 verläuft. Das Kanalsystem des Medienwärmetauschers ist durch eine Abdeckung 116 mit Zuflußstutzen 117 und Abflußstutzen 118 hermetisch abgeschlossen. Der Zuflußstutzen 117 ist mit dem Stutzen 119 des Zuflußsystems und der Abflußstutzen 118 ist mit dem Abflußsystem des Fluidkörpers, das aus im Fluidkörper verlaufenden Hohlzylindern besteht, durch Schläuche verbunden. Der Zuflußstutzen der Fluidkörper ist mit dem Zuflußsystem und der Abflußstutzen 120 ist mit dem Abflußsystem verbunden.Die Temperatursensoren 121 sind in unmittelbarer Nähe der mit Dichtungen versehenen Thermo - Element - Blöcke 122 eingelassen. Die Anschlußstifte 123 führen von den Thermo - Element - Blöcken zur Energiequelle. Die Energiequelle, die Auswerteelektronik bzw. die Schutz -, Meß -, Steuerungs - und Regelungs - Einheit und Ventile, Verschlauchungen usw. 124 sind auf den Fluidkörpern und dem Medienwärmetauscher angebracht. Quer zum Wärmetauscher ist ein Axialventilator 125 montiert. Die Rückseite des H - Thermokompaktgeräts ist durch eine Abdeckung 126 hermetisch verschlossen.
Fig. 11 Ansicht der Fluidkörper von unten bei Gerätetyp 5:
   In die Sockel 127 der Fluidkörper sind jeweils Zuflußbohrungen 128 und Abflußbohrungen 129, die zu den Zufluß- und Abflußsystemen führen, eingebracht. Die Zufluß- und Abflußsysteme der beiden Fluidkörper stehen über ein gemeinsames Zuflußrohr 112 (Fig. 10) und Abflußrohr 113 (Fig. 10) miteinander in Verbindung. Das Zufluß- und Abflußsystem ist mit einem Zuflußstutzen 130 und einem Abflußstutzen 120 (Fig. 10), die im Fluidkörper befestigt sind, in Verbindung. Seitlich an dem Fluidkörper ist ein Durchflußsensor 131 eingelassen. Bohrungen 132 für die Schrauben und Einfräsungen 133, in die die Distanzhalter eingepreßt werden, sind längs zum Fluidkörper angeordnet.
Fig. 12 Längsschnitt durch einen Thermo - Element - Block, Fluidkörper, Wärmetauscher (Randwärmetauscher) und durch die gemeinsame innere und äußere Dichtung bei den Gerätetypen 2,4,5:
   Die gemeinsame Dichtung besteht aus einem, in Form einer Rinne ausgebildeten inneren Dichtring 134, einem äußeren Dichtring 135, einer die gesamte Dichtung verbindenden Abstützung 136 und einem Träger 137. Der innere Dichtring 134 liegt sowohl auf dem Rand der Oberfläche des Thermo - Element - Blocks 138 als auch auf der Oberfläche des Fluidkörpers 139 auf. Dem Dichtring liegt von oben der Fluidkörper 139 und von unten der Wärmetauscher 140 auf. Die Dichtung dichtet zwischen Fluidkörper 139 und Thermo - Element - Block - Oberfläche 138 ab. Die auf die Thermo - Element - Block - Oberfläche hin- und wegführenden Zuflußröhren 141 und Abflußröhren 142 in den Fluidkörper führen von dort zu dem gemeinsamen Zuflußsystem 143 und Abflußsystem 144. Der Fluidkörper 139 ist mit dem Randwärmetauscher 140 durch wärmeisolierende Schrauben, die in einer wärmeisolierenden Führungsbuchse geführt werden, verspannt und verschraubt.
Fig. 13 Längsschnitt des H - Thermokompaktgeräts des Gerätetyps 3 mit direkter Übertragung von thermischer Energie der Thermo - Element - Blöcke mit zwei Fluidkörpern:
   Der zwischen den beiden Fluidkörpern 145/146 angeordnete Thermo - Element - Block 147 ist mit den Dichtungen 148/149 in einen wärmeisolierenden Träger 150 eingebettet. Die Dichtung 148 schließt mit dem Fluidkörper 145 und dem Thermo - Element - Block 147 ab, die Dichtung 149 schließt mit dem Fluidkörper 146 und dem Thermo - Element - Block 147 ab. Derjenige Fluidkörper 146, der das Medium kühlt bzw. heizt ist mit dem gegenüberliegenden 145, der den Thermo - Element - Block kühlt bzw. heizt, mit wärmeisolierenden Schrauben, die in einer wärmeisolierenden Führungsbuchse geführt werden, verspannt und verschraubt. Der zwischen den beiden Fluidkörpern angebrachte wärmeisolierende Träger 150 der Dichtungen und der Thermo - Element - Block werden durch die verspannten Fluidkörper in ihrer Position gehalten.
Fig. 14 Perspektivische Darstellung der Peltier - Elemente mit Kühl- und Wärmeplättchen (Kupferbrücken) verbunden im Thermo - Element - Block:
   Mehrere Peltier - Elemente 151, die im wesentlichen aus dotierten Halbleitermaterialien bestehen, sind an ihren Schenkeln mit Kupferbrücken 152 miteinander verbunden, auf der Ober- und Unterseite mit einer Abdeckung 153 versehen und bilden so einen Thermo - Element - Block. Über die Anschlußstifte 154 wird eine Verbindung zur elektrischen Energiequelle hergestellt. Die durch den Gleichstromfluß im Halbleiterelement entstehende Wärme und Kälte wird separiert, zu den Enden des Halbleiters polarisiert, auf den Kupferbrücken kumuliert und von dort auf die Abdeckung 153 übertragen. Die Wärme - und Kälte - Erzeugung hängt im wesentlichen vom dotierten Halbleitermaterial und der Welligkeit des durchfließenden Gleichstroms ab.
Fig. 15 Schematische Darstellung einer Lüftungsanlage mit H - Thermokompaktgerät vom Gerätetyp 1 und Peripheriegeräten wie Luftklappen usw. als Sommer - und Winterkompaktanlage, die der in Fig. 1 weitgehend entspricht:
   Die im Sommer abgeführte Raumabluft 155 wird über den Ventilator 156 durch die offene Fortluftklappe 157 und die geschlossene Umluftklappe 158 durch die Heizkammern 159 des H - Thermokompaktgeräts als Fortluft 160 abgeleitet. Die Außenluft 161 wird durch die offene Außenluftklappe 162 und durch die Kühlkammer 163 über den Ventilator 164 als Zuluft 165 in den Raum geleitet.
   Die im Winter abgeführte Raumabluft 155 wird über den Ventilator 156 durch die offene Fortluftklappe 157 und die geschlossene Umluftklappe 158 durch die Kühlkammern 166 des H - Thermokompaktgeräts als Fortluft 160 abgeleitet. Die Außenluft 161 wird durch die offene Außenluftklappe 162 und durch die Heizkammer 167 über den Ventilator 164 als Zuluft 165 in den Raum geleitet.
   Durch dieses Verfahren wird eine Wärme- und Kälterückgewinnung realisiert. Durch die variablen Öffnungseinstellungen der Klappen 157, 158 und 162 ist ein Umluftbetrieb oder ein außenluftanteiliger Teilfrischluftbetrieb an sehr heißen Tagen im Sommer und an sehr kalten Tagen im Winter günstig. Während die Klappe 158 stetig geöffnet wird, schließen die Klappen 157 und 162 im gleichen Verhältnis wie die Klappe 158 geöffnet wird.
   Der Raumtemperaturfühler 168 mißt die Raumtemperatur, die auf eine Regelungseinheit 169 wirkt und diese direkt Einfluß auf die Schutz -, Meß -, Steuerungs - und Regelungseinheit (SMSR) des H - Thermokompaktgeräts nimmt und dadurch den Raum temperiert.
Fig. 16 Schematische Darstellung einer Lüftungsanlage mit H - Thermokompaktgerät vom Gerätetyp 1 und Peripheriegeräten als Entfeuchtungsanlage:
   Die zu entfeuchtende Luft 170 wird durch die Kühlkammer 171 und Heizkammer 172 des H - Thermokompaktgeräts über die Ventilatoren 173,174 und über die Klappen 175,176 in den Raum geleitet. Der Raumfeuchtefühler 177 mißt die Raumfeuchte, die auf eine externe Regeleinheit 178 führt, die ihrerseits auf die Schutz -, Meß -, Steuerungs - und Regelungseinheit (SMSR) des H - Thermokompaktgeräts wirkt und somit Einfluß auf die Temperatur des H - Thermokompaktgeräts und auf den Feuchtegrad der durchspülten Luft bzw. der Feuchte im Raum nimmt.
   Das Entfeuchten erfolgt durch Abkühlen von Luft, wobei der entfeuchteten Luft die entstandene warme Luft im gewünschten Verhältnis beigemischt wird. Die Klappen 175 und 176 stellen die Raumluftmischung sicher. Die Klappe 175 öffnet im gleichen Verhältnis wie die Klappe 179 schließt und umgekehrt. Entsprechendes gilt für die Klappe 176 und 180.
Fig. 17 Schematische Darstellung einer Lüftungsanlage mit H - Thermokompaktgerät vom Gerätetyp 1 und Peripheriegeräten wie Luftklappen usw. als Sommer - und Winterkompaktanlage:
   Während die im Sommer abgeführte Raumabluft 181 über den Ventilator 182 über die Klappe 183 durch die Heizkammern 184 als Fortluft 185 abgeleitet wird, strömt Außenluft 186 durch die Kühlkammern 187 über die Klappe 188 über den Ventilator 189 als Zuluft 190 in den Raum. Die Klappen 191 und 192 sind bei Sommerbetrieb geschlossen. Durch die elektrische Umschaltung von Sommer- auf Winterbetrieb ohne Umschaltung des H - Thermokompaktgeräts wird abgeführte Raumabluft 181 über den Ventilator 182 durch die offene Fortluftklappe 191 durch die Kühlkammern 187 des H - Thermokompaktgeräts als Fortluft 186 abgeleitet. Die Außenluft 185 wird durch die Heizkammer 184 und durch die offene Klappe 192 über den Ventilator 189 als Zuluft 190 in den Raum geleitet. Die Klappen 183 und 188 sind bei Winterbetrieb geschlossen. Der Raumtemperaturfühler 193 mißt die Raumtemperatur, die einer externen Regelung 194 aufgeschaltet ist, die ihrerseits auf die Schutz -, Meß -, Steuerungs - und Regelungseinheit (SMSR) des H - Thermokompaktgeräts wirkt und somit Einfluß auf die Temperatur des H - Thermokompaktgeräts bzw. auf die des Raums nimmt.

## Patentansprüche

1. H - Thermokompaktgerät zum Heizen und Kühlen von Medien, bestehend aus Thermo - Element - Blöcken (32,138), mehrere Peltier - Elemente (151) enthaltend, Hochleistungskühlkörpern, die als Wärmetauscher fungieren, gekennzeichnet dadurch, daß die Thermo - Element - Blöcke, die in die mit Abstandshaltern bestückten Randwärmetauscher (103), zwischen denen sich der Medienwärmetauscher (101) befindet, der über zwei in der oberen und unteren Wärmetauscherhälfte angebrachten Spindelschrauben (108) denen eine an den Randwärmetauschern befestigte, im rechten Winkel zu ihrem Durchmesser geschnittene, an den Backen mit zwei Schrauben verbundene Mutter aufsitzt, und wo zwischen Mutter (109) und Randwärmetauscher eine Tellerfeder (110) anliegt, mit den Randwärmetauschern verbunden ist, eingelassen, durch quer zu diesen eingebrachte Wärmeisolierstoffe voneinander getrennt sind, dort auf in einer isolierenden Schicht eingegossenen Anschlußstiften liegen, zwischen diesen Randwärmetauschern und den darüberliegenden Fluidkörpern (102), die über Zuflußstutzen mit eingelassenem Schmutzfänger und Abflußstutzen verfügen, durch mit wärmeisolierenden Hülsen versehenen Schraubverbindungen verspannt sind, wobei eine in die Sockel des Fluidkörpers eingelassene innere Dichtung auf dem Rand der Thermo - Element - Blockoberflächen zu liegen kommt, und eine weitere ebenfalls in diese Sockel eingelassene äußere Dichtung um den Rand der Thermo - Element - Blockoberfläche liegt, und wobei die Fluidkörper, die über Entlüftungshähne verfügen, mit zwei Rohren verbunden sind, die jeweils in einem Fluidkörper verschraubt und im gegenüberliegenden Fluidkörper durch zwei Dichtungen eingepaßt sind, die freien Räume zwischen Randwärmetauschern und Fluidkörpern mit wärmeisolierendem Stoff ausgefüllt, wobei elektrische Einrichtungen wie Schaltnetzteile und stufige oder stufenlose Stelltransformatoren mit nachgeschalteten Gleichrichtern, Schutz-, Meß-, Steuerungs- und Regelungs - Einheiten und Ventile (124) auf dem Medienwärmetauscher und den Fluidkörpern installiert sind, quer zu der Längsachse der Wärmetauscher Querventilatoren (125) auf diesen montiert und seitlich am Randwärmetauscher Antriebsmotoren für die Spindelschrauben befestigt, und diese ganze rückwärtige Seite des Geräts durch eine Abdeckhaube geschützt ist.

2. H - Thermokompaktgerät nach Anspruch 1, dadurch gekennzeichnet daß der Medienwärmetauscher (101) besteht aus einem Hochleistungskühlkörper, und daß er auf seiner Rückseite am oberen und am unteren Ende über zwei größere Querkanäle (115), die ihrerseits in Längsrichtung über feinste Kanäle (114) miteinander verbunden sind, verfügt, und daß das Kanalsystem durch eine Abdeckung mit Ein- und Auslaßstutzen verschlossen ist.

3. H - Thermokompaktgerät nach Anspruch 2, dadurch gekennzeichnet, daß er auf seiner Rückseite am oberen und am unteren Ende zwei größere Hohlzylinder aufweist, die mit in Längsrichtung verlaufenden kleineren Hohlzylindern verbunden sind und die über Zu- und Abflußstutzen verfügen.

4. H - Thermokompaktgerät nach Anspruch 2 und 3, dadurch gekennzeichnet, daß die Lamellen des Hochleistungskuhlkörpers verschlossen und er mit Ein- und Auslaßstutzen versehen ist.

5. H- Thermokompaktgerät nach Anspruch 1 dadurch gekennzeichnet, daß die Dichtung, besteht aus elastischem Kunststoff und einem innenliegenden Träger (137), so daß die innere (134) und äußere (135) Dichtung mittels dem eingebetteten Träger (137) eine Einheit bilden, wobei der Innenrand der Dichtung (134) in Form einer flachen Rinne auf dem äußeren Rand des abzudichtenden Körpers aufliegt und zur Abstützung desselben ein mit dem Dichtring verbundener Stützträger (136) unterhalb der Randoberfläche des abzudichtenden Körpers angepaßt ist.

6. H - Thermokompaktgerät nach Anspruch 1, dadurch gekennzeichnet, daß der Fluidkörper Hohlzylinder aufweist, die in Längs- und Querrichtung verlaufend ein Zufluß-(143) und Abflußsystem (144) bilden, und die ihrerseits durch in Querrichtung zum Fluidkörper verlaufende kleinere Hohlzylinder (141,142), die zu den auf Sockeln des Fluidkörpers zu liegen kommenden Thermo - Element - Blockoberflächen hin- und von ihnen wegführen, verbunden sind.

7. H - Thermokompaktgerät nach Anspruch 1, dadurch gekennzeichnet, daß zwei Rohre (112,113) durch die Fluidkörper (102) und über den Medienwärmetauscher (101), an dem sie befestigt sind, führen, wobei das Zuflußrohr mit dem Zuflußsystem und das Abflußrohr mit dem Abflußsystem verbunden ist, in unmittelbarer Nähe zu diesen Übergangsstellen jeweils zwei Dichtungen auf den Rohren angebracht sind, und wobei an jedem Ende der Rohre Flanschanschlüsse vorhanden sind.

8. H - Thermokompaktgerät nach Anspruch 1, dadurch gekennzeichnet, daß bei in die Oberseite des Fluidkörpers gefrästem Zuflußkanal (58,88) und Abflußkanal (59,87) der Fluidkörper mit in die Oberfläche eingelassenen, um die Kanäle verlaufenden Dichtringen (60,61,88,89) versehen und mit einer Abdeckung, die mit dem Körper verschraubt oder, bei Entfallen der Dichtringe, verschweißt wird, verschlossen werden muß, wobei mit Schraubenkronen versehene zylindrische Stifte (56, 84) in die Zuflußbohrungen zu den Thermo - Element - Block - Oberflächen, die in einer Tiefebene auf dem Sockel beginnen, eingelegt sind, Abflußbohrungen (57,85) das Medium dem Abflußkanal zuführen, und wobei bei aufeinander Fixieren von zwei Fluidkörpern zwischen den jeweils aufeinandertreffenden Sockeln nur ein äußerer Dichtring vorhanden ist.

9. H - Thermokompaktgerät nach Anspruch 1, dadurch gekennzeichnet, daß beim Medienfluß vom H - Thermokompaktgerät zum Wärmetauscher ein Sekundärkreis bildbar ist, während der Primärkreis vom Wärmetauscher zum Versorgungsnetz führbar ist.

10. H - Thermokompaktgerät nach Anspruch 1, dadurch gekennzeichnet, daß die Randwärmetauscher (103) durch Drehbewegungen an den Spindeln (108) vom Medienwärmetauscher (101) im Kühlfall getrennt und im Heizfall zum Anliegen bringbar sind.

11. Thermokompaktgerät nach Anspruch 1, dadurch gekennzeichnet, daß bei der elektrischen Energieversorgung der Thermo - Element - Blöcke im Heizfall eine große Welligkeit, und im Kühlfall eine sehr kleine Welligkeit anwendbar ist.

12. H - Thermokompaktgerät nach Anspruch 1, dadurch gekennzeichnet, daß die Medien im Heiz- und Kühlfall direkt über die Thermo - Element - Block - Oberfläche leitbar sind.

13. H - Thermokompaktgerät nach Anspruch 1. dadurch gekennzeichnet, daß in einem , mit Anschlußflanschen versehenen geschlossenen Fluidkörper, der von an ihren Enden miteinander verbundenen Hohlzylindern durchzogen wird, explosionssensible Medien führbar sind.

14. H - Thermokompaktgerät nach Anspruch 1. dadurch gekennzeichnet, daß in einem Medienwärmetauscher das Medium vortemperierbar ist und anschließend durch eine Medienkaskadierung, wobei in einem Fluidkörper das Medium so führbar ist, daß es jeweils zur nachfolgenden Thermo - Element - Block - Oberfläche fließt, eine Kumulierung der Medientemperatur erreichbar ist.

15. H - Thermokompaktgerät nach Anspruch 1, dadurch gekennzeichnet, daß sowohl eine getrennte Mediumsführung von warmem und kaltem Medium, als auch eine einsträngige Mediumsführung möglich ist, wobei das H - Thermokompaktgerät als Kühldecke fungiert.

16. H - Thermokompaktgerät nach Anspruch 1. dadurch gekennzeichnet, daß es in Brut-und Kühlschränken verwendbar ist.

17. H - Thermokompaktgerät nach Anspruch 1, dadurch gekennzeichnet, daß die zur Mediumserwärmung bzw. Kühlung nicht genutzte Seite mit energiehaltigem Medium beaufschlagbar ist und damit zur Wärmerückgewinnung benutzbar ist.

## Claims

1. An H-thermocompact device for heating and cooling media, comprising thermoelement blocks (32, 138), containing a plurality of Peltier elements (151), high-performance heat sinks which act as heat exchangers, characterised in that the thermoelement blocks, which are let into the marginal heat exchangers (103), equipped with spacers, between which the media heat exchanger (101) is located, which is attached to the marginal heat exchangers via two spindle screws (108) disposed in the upper and lower halves of the heat exchanger, on which a nut is attached to the marginal heat exchangers, cut at right angles to its diameter and connected to the flanges by two screws, and wherein a plate spring (110) rests between the nut (109) and marginal heat exchanger, are separated from one another by heat-insulating materials provided transversely thereto, lie there on connection pins cast in an insulating layer between these marginal heat exchangers and the fluid bodies (102) positioned thereover which have supply connectors with embedded dirt traps and outflow connectors, tensioned by screw connections provided with heat-insulating sleeves, wherein an inner seal embedded in the base of the fluid body comes into abutment with the edge of the thermoelement block surface, and a further outer seal also embedded in this base lies around the edge of the thermoelement block surface, and wherein the fluid bodies, which have ventilation taps, are connected to two pipes which are respectively screwed into a fluid body and are fitted into opposite fluid bodies by means of two seals, the free space between marginal heat exchangers and fluid bodies is filled out with heat-insulating material, wherein electrical apparatus such as switched-load power supplies and stepped or stepless variable voltage transformers with downstream rectifiers, protection, measurement, control and regulatory units and valves (124) are installed on the media heat exchangers and the fluid bodies, transverse ventilators (125) are mounted on the heat exchanger transverse to its longitudinal axis, and drive motors for the spindle screws are attached laterally on the marginal heat exchanger, and this entire rear side of the apparatus is protected by a covering plate.

2. An H-thermocompact device according to claim 1, characterised in that the media heat exchanger (101) comprises a high-performance heat sink, and that it has two larger transverse channels (115) on the upper and lower end of its rear side which are connected to one another in the longitudinal direction by means of the finest channels (114) and that the channel system is closed by a cover with inlet and outflow connectors.

3. An H-thermocompact device according to claim 2, characterised in that it has two larger hollow cylinders on the upper and lower end of its rear side, which are connected to one another by means of smaller hollow cylinders extending in the longitudinal direction and which have inlet and outflow connectors.

4. An H-thermocompact device according to claims 2 and 3, characterised in that the lamellae of the high-performance heat sink are closed and that it is provided with inlet and outflow connectors.

5. An H-thermocompact device according to claim 1, characterised in that the seal comprises elastic plastic material and a carrier (137) disposed therein, and that the inner (134) and outer (135) seal form a unit by means of the embedded carrier (137), wherein the inner edge of the seal (134) abuts against the outer edge of the body which is to be sealed in the form of a flat groove, and for support of the latter a supporting carrier (136), connected to the sealing ring, is accommodated below the edge surface of the body which is to be sealed.

6. An H-thermocompact device according to claim 1, characterised in that the fluid body has hollow cylinders which, extending in the longitudinal and transverse directions, form a supply (143) and a outflow (144) system, which are connected by smaller hollow cylinders (141, 142) extending transversely to the fluid body which lead to and from thermoelement block surfaces which come to lie on the base of the fluid body.

7. An H-thermocompact device according to claim 1, characterised in that two pipes (112, 113) lead through the fluid bodies (102), and via the media heat exchangers (101) to which they are attached, wherein the supply pipe is connected to the supply system and the outflow pipe is connected to the outflow system, in each case two seals are disposed on the pipes directly adjacent to these transition points, and wherein flange connectors are present at each end of the pipes.

8. An H-thermocompact device according to claim 1, characterised in that with the supply channel (58, 88) and the outflow channel (59, 87) milled into the top of the fluid body, the fluid body is provided with sealing rings (60, 61, 88, 89) embedded in the surface and extending around the channels and has to be closed with a cover which is screwed to the body or, in the absence of sealing rings, is welded thereto, wherein cylindrical pins (56, 84) provided with screw tops are laid in the supply bores to the thermoelement block surfaces which start on the base on a low plane, outflow bores (57, 85) supply the medium to the outflow channel, and wherein if two fluid bodies are fixed on top of one another between the respectively abutting bases, only an outer sealing ring is present.

9. An H-thermocompact device according to claim 1, characterised in that with a flow of medium from the H-thermocompact device to the heat exchanger, a secondary circuit can be formed whilst the primary circuit can be guided from the heat exchanger to the supply network.

10. An H-thermocompact device according to claim 1, characterised in that by a rotary movements of the spindles (108), the marginal heat exchangers (103) can be separated from the media heat exchanger (101) in the case of cooling and brought into abutment with this in the case of heating.

11. An H-thermocompact device according to claim 1, characterised in that with electrical supply to the thermoelement blocks, a large amount of waviness can be utilised in the case of heating and a very small amount of waviness can be utilised in the case of cooling.

12. An H-thermocompact device according to claim 1, characterised in that the media can be conducted directly via the thermoelement block surfaces in the case of heating and cooling.

13. An H-thermocompact device according to claim 1, characterised in that explosion-sensitive media can be supplied in a closed fluid body, provided with connection flanges, which is penetrated by hollow cylinders connected together at their ends.

14. An H-thermocompact device according to claim 1, characterised in that the medium can be pre-tempered in a media heat exchanger and subsequent media cascading, wherein the medium can be guided in a fluid body in such a way that it respectively flows to the following thermoelement block surface, a cumulation of the media temperature can be attained.

15. An H-thermocompact device according to claim 1, characterised in that both a separated medium supply of warm and cold medium and also single-strand medium supply is possible, wherein the H-thermocompact device functions as a cooling cover.

16. An H-thermocompact device according to claim 1, characterised in that it can be used in breeding cabinets and refrigerators.

17. An H-thermocompact device according to claim 1, characterised in that the side not used for heating or cooling medium can be acted upon with energy-storing medium and can thus be used for heat reclamation.

## Revendications

1. Appareil thermique compact à semi-conducteur pour chauffer et refroidir des fluides, constitué de blocs de thermo-éléments (32, 138), contenant plusieurs éléments Peltier (151), et de refroidisseurs à grande puissance qui fonctionnent comme échangeurs de chaleur, **caractérisé** en ce que les blocs de thermo-éléments, qui sont encastrés dans des échangeurs de chaleur de bords (103) équipés d'écarteurs, échangeurs entre lesquels se trouve l'échangeur de chaleur de fluide (101), qui est assemblé aux échangeurs de chaleur de bords au moyen de deux broches filetées (108) installées dans la moitié supérieure et la moitié inférieure des échangeurs de chaleur, broches sur lesquelles est monté un écrou fixé sur les échangeurs de chaleur de bords, coupé à angle droit de son diamètre et assemblé sur ses faces latérales à deux vis, et une rondelle-ressort (110) s'appliquant entre l'écrou (109) et les échangeurs de chaleur de bords, ces blocs donc sont séparés les uns des autres par des matériaux calorifuges mis en place transversalement, y reposent sur des broches de connexion coulées dans une couche d'isolation et sont serrés, par des vis d'assemblage pourvues de douilles calorifuges, entre ces échangeurs de chaleur de bords et les corps de fluide (102) sus-jacents, qui disposent de tubulures d'alimentation à collecteur d'impuretés incorporé et de tubulures d'évacuation, un joint d'étanchéité intérieur encastré dans le culot du corps de fluide venant se placer sur le bord de la surface du bloc de thermo-élément, et un autre joint d'étanchéité, extérieur, également encastré dans ce culot, se plaçant autour du bord de la surface du bloc de thermo-élément, et les corps de fluide, qui disposent de robinets de purge d'air, étant reliés à deux tuyaux qui sont respectivement vissés dans un corps de fluide et encastrés dans le corps de fluide opposé par deux joints d'étanchéité, les espaces libres entre les échangeurs de chaleur de bords et les corps de fluide étant remplis de matériau calorifuge, des équipements électriques tels que des blocs d'alimentation et des transformateurs réglables graduellement ou en continu et suivis de redresseurs, des unités de protection, de mesure, de commande et de régulation et des distributeurs (124) étant installés sur l'échangeur de chaleur de fluide et sur les corps de fluide, des ventilateurs transversaux (125) étant montés sur les échangeurs de chaleur transversalement à l'axe longitudinal de ces derniers et des moteurs d'entraînement pour les broches filetées étant fixés sur un côté des échangeurs de chaleur de bords, et l'ensemble de ce côté arrière de l'appareil étant protégé par un capot de recouvrement.

2. Appareil thermique compact à semi-conducteur selon la revendication 1, **caractérisé** en ce que l'échangeur de chaleur de fluide (101) est constitué d'un refroidisseur à grande puissance et en ce qu'il dispose sur son côté arrière, à l'extrémité supérieure et à l'extrémité inférieure, de deux relativement gros canaux transversaux (115), qui sont eux-mêmes mutuellement reliés en direction longitudinale par des canaux très fins (114), et en ce que le système de canaux est fermé par un élément de recouvrement pourvu de tubulures d'admission et d'évacuation.

3. Appareil thermique compact à semi-conducteur selon la revendication 2, **caractérisé** en ce qu'il présente, sur son côté arrière, à l'extrémité supérieure et à l'extrémité inférieure, deux relativement grands cylindres creux, qui sont reliés par des cylindres creux plus petits s'étendant en direction longitudinale et qui disposent de tubulures d'alimentation et d'évacuation.

4. Appareil thermique compact à semi-conducteur selon les revendications 2 et 3, **caractérisé** en ce que les lamelles du refroidisseur à grande puissance sont fermées, et ce dernier est pourvu de tubulures d'alimentation et d'évacuation.

5. Appareil thermique compact à semi-conducteur selon la revendication 1, **caractérisé** en ce que le joint d'étanchéité est constitué de matière plastique élastique et d'un élément porteur intérieur (137), de sorte que le joint d'étanchéité intérieur (134) et le joint d'étanchéité extérieur (135) forment un ensemble avec l'élément porteur incorporé (137), le bord intérieur du joint d'étanchéité (135) reposant sous la forme d'une rigole plate sur le bord extérieur du corps à étancher et, pour soutenir ce dernier, un élément porteur de soutien (136) assemblé au joint d'étanchéité annulaire s'ajustant sous la surface du bord du corps à étancher.

6. Appareil thermique compact à semi-conducteur selon la revendication 1, **caractérisé** en ce que le corps de fluide présente des cylindres creux qui forment un système d'alimentation (143) et un système d'évacuation (144) qui s'étendent en direction longitudinale et transversale, et qui sont eux-mêmes reliés par des cylindres creux plus petits (141, 142) s'étendant en direction transversale vers le corps de fluide, qui assurent l'alimentation et l'évacuation des surfaces de bloc de thermo-élément venant se placer sur des culots du corps de fluide.

7. Appareil thermique compact à semi-conducteur selon la revendication 1, **caractérisé** en ce que deux tuyaux (112, 113) relient les corps de fluide (102) au-dessus de l'échangeur de chaleur de fluide (101), sur lequel ils sont fixés, le tuyau d'alimentation étant relié au système d'alimentation et le tuyau d'évacuation au système d'évacuation, deux joints d'étanchéité étant respectivement disposés sur les tuyaux au voisinage immédiat de ces points de raccordement, et des collets de raccordement étant prévus à chaque extrémité des tuyaux.

8. Appareil thermique compact à semi-conducteur selon la revendication 1, **caractérisé** en ce que, dans le cas d'un canal d'alimentation (58, 88) et d'un canal d'évacuation (59, 87) fraisés dans la face supérieure du corps de fluide, le corps de fluide doit être pourvu de joints d'étanchéité annulaires (60, 61, 88, 89) encastrés dans la surface et s'étendant autour des canaux, et doit être fermé par un élément de recouvrement qui est assemblé au corps par vissage ou, en l'absence des joints d'étanchéité annulaires, par soudage, des goupilles cylindriques (56, 84) pourvues de créneaux de vissage étant insérées dans les perçages d'alimentation menant aux surfaces des blocs de thermo-éléments, perçages qui débutent dans un plan en renfoncement sur le culot, des perçages d'évacuation (57, 85) apportant le fluide au canal d'évacuation, et en cas de fixation de deux corps de fluide l'un sur l'autre, seul un joint d'étanchéité annulaire extérieur étant présent entre les culots respectifs qui se rencontrent.

9. Appareil thermique compact à semi-conducteur selon la revendication 1, **caractérisé** en ce qu'on peut former un circuit secondaire pour l'écoulement du fluide de l'appareil thermique compact à semi-conducteur vers l'échangeur de chaleur, tandis que le circuit primaire peut mener de l'échangeur de chaleur au réseau de distribution.

10. Appareil thermique compact à semi-conducteur selon la revendication 1, **caractérisé** en ce que les échangeurs de chaleur de bords (103), en faisant tourner les broches filetées (108), sont séparés de l'échangeur de chaleur de fluide (101) pour le refroidissement et amenés en application en pour le chauffage.

11. Appareil thermique compact à semi-conducteur selon la revendication 1, **caractérisé** en ce que, pour l'alimentation en énergie électrique des blocs de thermo-éléments, on a besoin d'une ondulation importante pour le chauffage et d'une très faible ondulation pour le refroidissement.

12. Appareil thermique compact à semi-conducteur selon la revendication 1, **caractérisé** en ce que les fluides peuvent, pour le chauffage et pour le refroidissement, être directement dirigés sur la surface de bloc de thermo-élément.

13. Appareil thermique compact à semi-conducteur selon la revendication 1, **caractérisé** en ce que des fluides explosifs peuvent être dirigés dans un corps de fluide fermé pourvu de collets de raccordement, qui est traversé par des cylindres creux mutuellement reliés à leurs extrémités.

14. Appareil thermique compact à semi-conducteur selon la revendication 1, **caractérisé** en ce que le fluide peut être pré-tempéré dans un échangeur de chaleur de fluide, puis soumis à une montée en cascade, le fluide pouvant être, dans un corps de fluide, dirigé de telle sorte qu'il s'écoule chaque fois vers la surface suivante de bloc de thermo-élément, de sorte qu'on peut obtenir un cumul de température.

15. Appareil thermique compact à semi-conducteur selon la revendication 1, **caractérisé** en ce qu'on peut effectuer aussi bien un guidage séparé de fluide chaud et de fluide froid qu'un guidage de fluide en un seul circuit, l'appareil thermique compact à semi-conducteur servant alors de plafond refroidi.

16. Appareil thermique compact à semi-conducteur selon la revendication 1, **caractérisé** en ce qu'il peut être utilisé dans des incubateurs et des réfrigérateurs.

17. Appareil thermique compact à semi-conducteur selon la revendication 1, **caractérisé** en ce que le côté non utilisé pour le réchauffement ou, respectivement, le refroidissement du fluide peut être alimenté en fluide énergétique, et ainsi utilisé pour la récupération de chaleur.
